# EUROPÄISCHE PATENTSCHRIFT

(11) **EP 4 323 600 B1**
(45) Veröffentlichungstag und Bekanntmachung des Hinweises auf die Patenterteilung: **04.09.2024**
(21) Anmeldenummer: 22722764.2
(22) Anmeldetag: 13.04.2022
(51) Int. Cl.: E04B 5/32

(54) **VERDRÄNGUNGSKÖRPER UND BETONFORMUNGSEINLAGE**
DISPLACEMENT BODY AND CONCRETE SHAPING INSERT
CORPS DE DÉPLACEMENT ET INSERT DE MISE EN FORME DE BÉTON

(30) Priorität: 16.04.2021 LU 500045; 16.04.2021 LU 500046
(43) Veröffentlichungstag der Anmeldung: 21.02.2024
(73) Patentinhaber: Hamburg, Anna, 8580 Sommeri (CH)
(72) Erfinder: Hamburg, Anna, 8580 Sommeri (CH)
(74) Vertreter: Daub, Thomas
(86) Internationale Anmeldenummer: PCT/EP2022/059922
(87) Internationale Veröffentlichungsnummer: WO 2022/219067

(56) Entgegenhaltungen:
- WO-A1-01/03898
- WO-A1-2018/161110
- IT-A1- BO20 120 296
- KR-B1- 101 338 944

## Beschreibung

Die Erfindung betrifft einen Verdrängungskörper, der dazu ausgebildet ist, vor einem Betoniervorgang in einer Schalung angeordnet zu werden.

Die Erfindung betrifft außerdem eine Betonformungseinlage mit mehreren Verdrängungskörpern.

Beim Herstellen von Betondecken werden oftmals außer einer Bewehrung Verdrängungskörper in dem von einer Schalung umgebenen Raum angeordnet. Dies hat den Vorteil, dass Beton eingespart werden kann und leichtere Betondecken hergestellt werden können.

In EP 1 568 827 A1 wird vorgeschlagen, Verdrängungskörper, die z.B. als Kunststoffbälle ausgebildet sind, in zu einer Seite geöffneten Gitterwerken einzusperren, und diese Module dann in eine erste oder zweite Schicht aus Beton, die schon eine erste Armierungsmatte enthalten kann, einzudrücken. Das so hergestellte Halbzeug wird dann bei der späteren Fertigstellung mit Betonmasse bedeckt.

Aus DE 20 2006 002 540 U1 ist ein Modul zur Herstellung von Betonteilen, insbesondere von Betonhalbzeug oder von Betondecken bekannt. Das Modul weist eine Vielzahl von in einer Längsrichtung nebeneinander angeordneten einsetzbaren Verdrängungskörpern, vorzugsweise Kunststoffhohlkugeln, Kunststoffkugeln oder Kunststoffhalbschalen, auf, wobei die Vielzahl von nebeneinander angeordneten Verdrängungskörpern jeweils unverlierbar in einem Gitterwerk aus Stäben angeordnet ist. Das Modul ist dazu vorgesehen, in eine Betonschicht eingedrückt zu werden, auf eine untere Bewehrung gestellt zu werden oder auf eine Filigranplatte gestellt zu werden. Das Gitterwerk weist eine rinnenartige Form mit einem schmalen Rinnengrund und einer breiten Rinnenöffnung auf und ist bei nichteingesetzten Verdrängungskörpern raumsparend stapelbar.

Aus EP 2 075 387 A1 ist ein Modul zur Herstellung von Betonteilen, insbesondere von Betonhalbzeug oder von relativ dünnen Ortbetondecken bekannt. Das Modul weist eine Vielzahl von in einer Längsrichtung nebeneinander angeordneten einsetzbaren Verdrängungskörpern auf, wobei die Vielzahl von nebeneinander angeordneten Verdrängungskörpern jeweils unverlierbar in einem Gitterwerk aus Stäben angeordnet ist. Jeder Verdrängungskörper ist als im Wesentlichen oblates Rotationsellipsoid mit zwei zumindest geringfügig abgeplatteten Polseiten ausgebildet.

Aus EP 3 045 605 A1 ist ein Modul zur Herstellung von Betonteilen im Ortbetonverfahren oder in einer Fertigteilwerk bekannt, das eine Reihe aus mehreren in einer horizontalen Längsrichtung nebeneinander angeordneten Verdrängungskörpern umfasst, die unverlierbar in einem Gitterwerk aus wenigstens zwei einzelnen, in Längsrichtung verlaufenden Gittern gehalten sind, deren Gitterflächen quer zur Horizontalen ausgerichtet sind, wobei jedes der Gitter wenigstens einen ersten und einen zweiten Längsstab, die parallel voneinander beabstandet in Längsrichtung verlaufen, sowie mehrere voneinander beabstandete und quer zur Horizontalen ausgerichtete Querstäbe aufweist, die jeweils mit den Längsstäben verbunden sind. Wenigstens einer der Verdrängungskörper weist für jedes Gitter jeweils wenigstens eine erste und wenigstens eine zweite Halteeinrichtung an seiner Außenseite auf, die derart ausgebildet und zueinander angeordnet sind, dass jeweils beide Gitter durch Aufnahme des ersten Längsstabes in der ersten Halteeinrichtung und Aufnahme des zweiten Längsstabes in der zweiten Halteeinrichtung zumindest formschlüssig und unverlierbar zwischen der ersten und zweiten Halteeinrichtung festgelegt sind und dadurch alle Verdrängungskörper zusammenhalten.

Die bislang bekannten Betonformungseinlagen haben zumeist den Nachteil, dass sie speziell jeweils für einen Größenbereich eines herzustellenden Betonteils verwendbar sind. Insoweit ist es beispielsweise nötig, für die Herstellung dünner Betondecke kleinere Verdrängungskörper bereit zu halten, während für die Herstellung dickerer Betondecken größere Verdrängungskörper bereitgehalten werden müssen.

In DE 20 2020 106 300 U1 wird vorgeschlagen, Verdrängungskörper vertikal übereinander anzuordnen, wenn ein dickeres Betonteil, beispielsweise eine dickere Betondecke, hergestellt werden soll.

Aus IT BO 20 120 296 A1 sind würfelartige Formungskörper, die jeweils aus zwei kastenartigen Halbteilen zusammengesetzt sind, bekannt. Auf der Oberseite und der Unterseite befinden sich Halter, in die Eisenstäbe eingerastet werden können.

WO 2018/161110 A1 offenbart einen Betonformungskörper, der Halter aufweist, um in zwei unterschiedlichen zueinander parallelen Ebenen angeordnete Bewährungsstäbe miteinander zu verbinden.

WO 01/03898 A1 offenbart einen Betonformungskörper, der aus zwei kastenförmigen Halbteilen zusammengesetzt ist und Rastelemente aufweist, die jeweils zur Aufnahme eines Bewährungsstabes und gleichzeitig auch als Standfüße ausgebildet sind.

Aus KR 101 338 944 B1 ist ein Betonformungskörper bekannt, der ein becherförmiges unteres Teil mit einer Wandung aus Hartschaum aufweist. In das untere Teil ist ein oberes Teil eingesteckt. Das obere Teil weist mehrere Befestigungselemente auf, um wahlweise entweder zueinander parallele Bewährungsstäbe oder ein Bewährungsstabgitter einzuhaken.

Es ist die Aufgabe der vorliegenden Erfindung, einen Verdrängungskörper anzugeben, der an unterschiedliche Dicken des herzustellenden Betonbauteils angepasst verwendbar ist.

Die Aufgabe wird durch einen Verdrängungskörper nach Anspruch 1 gelöst. parallel und beabstandet ist, verlaufenden Bewehrungsstab auf Abstand zu der geschlossenen Hülle und/oder zu der Referenzebene der geschlossenen Hülle zu halten,
c. wenigstens eine dritte Aufnahmevorrichtung aufweist, die dazu ausgebildet ist, einen in einer dritten Ebene, die zu der ersten und der zweiten Ebene parallel und beabstandet ist, verlaufenden Bewehrungsstab auf Abstand zu der geschlossenen Hülle und/oder zu der Referenzebene der geschlossenen Hülle zu halten.

Der erfindungsgemäße Verdrängungskörper kann vorteilhaft insbesondere als Teil einer Betonformungseinlage zum Einsatz kommen, bei der mehrere Verdrängungskörper zwischen wenigstens zwei Bewehrungsstäben angeordnet sind, wobei jeder der Bewehrungsstäbe jeweils in wenigstens einer der Aufnahmevorrichtungen jedes Verdrängungskörpers auf Abstand zu der geschlossenen Hülle und/oder zu der Referenzebene der geschlossenen Hülle des Verdrängungskörpers gehalten ist. Eine solche Betonformungseinlage kann vorteilhafter Weise auf der Baustelle aus Teilen zusammengebaut werden, die einzeln einfach transportierbar und einfach handhabbar sind.

Zur Herstellung der Betonformungseinlage, insbesondere auf der Baustelle, können in einfacher und flexibler Weise insbesondere einzelne Bewehrungsstäbe, die nicht mit anderen Bauteilen oder anderen Bewehrungsstäben verbunden sind und die vorzugsweise nicht Teil eines Baustahlgewebes und/oder eines verschweißten Bewehrungsgitters sind, verwendet werden. Nach einem eigenständigen Erfindungsgedanken kann vorteilhaft vorgesehen sein, dass die, vorzugsweise zunächst einzelnen und nicht mit weiteren Bauteilen verbundenen, Bewehrungsstäbe ausschließlich mittels mehrerer der erfindungsgemäßen Verdrängungskörper miteinander verbunden werden, um gemeinsam mit den Verdrängungskörpers eine Betonformungseinlage zu bilden. Zum Verankern der Betonformungseinlage innerhalb einer Schalung können die verwendeten Bewehrungsstäbe der Betonformungseinlage mit anderen Bewehrungen des herzustellenden Betonteils, beispielsweise mittels Bindedraht, verbunden werden.

Die Erfindung hat insbesondere den Ganz besonderen Vorteil, dass unter Verwendung derselben Verdrängungskörper Betonformungseinlagen mit unterschiedlichen effektiven Höhen, nämlich mit unterschiedlichen Vertikalabständen der Bewehrungsstäbe, zwischen denen die Verdrängungskörper angeordnet sind, herstellbar sind. Insbesondere können die Verdrängungskörper und die Bewehrungsstäbe durch die Auswahl und Verwendung einer möglichen Kombination von Aufnahmevorrichtungen jedes Verdrängungskörpers zu einer Betonformungseinlage mit einer größeren effektiven Höhe zusammengesetzt werden, wenn ein dickeres Betonteil (beispielsweise eine dickere Betondecke) betoniert werden soll, während dieselben Verdrängungskörper und dieselben Bewehrungsstäbe alternativ auch durch die Auswahl und Verwendung einer anderen Kombination von Aufnahmevorrichtungen jedes Verdrängungskörpers zu einer Betonformungseinlage mit einer geringeren effektiven Höhe zusammengesetzt werden können, wenn ein dünneres Betonteil (beispielsweise eine dünnere Betondecke) betoniert werden soll. Auch Zwischenstufen sind möglich, was weiter unten ausführlich erläutert ist. Insbesondere ist es möglich, dass eine Vielzahl von unterschiedlichen effektiven Höhen mit ein und denselben Bauteilen realisierbar ist.

Vorzugsweise ist jede der Aufnahmevorrichtungen entweder oberhalb oder unterhalb der geschlossenen Hülle des Verdrängungskörpers angeordnet. Hintergrund ist, dass eine Anordnung von Bewehrungsstaben im Bereich der Mitte zwischen Deckenoberseite und Deckenunterseite statisch gesehen wenig wirksam oder sogar weitgehend nutzlos sind. Vorzugsweise gibt es sowohl oberhalb als auch unterhalb der geschlossenen Hülle des Verdrängungskörpers wenigstens Aufnahmevorrichtung.

Die Aufnahmevorrichtungen können vorteilhaft dazu ausgebildet sein, die Bewehrungsstäbe in vertikaler Richtung auf Abstand zu der geschlossenen Hülle des Verdrängungskörpers zu halten. Dies ist in statischer Hinsicht vorteilhaft.

Wie bereits erwähnt sind die Aufnahmevorrichtungen jeweils dazu ausgebildet, einen Bewehrungsstab auf (einen von Null verschiedenen) Abstand zu der geschlossenen Hülle zu halten. Vorzugsweise sind die Aufnahmevorrichtungen jeweils dazu ausgebildet, einen Bewehrungsstab derart zu halten, dass der Bewehrungsstab nicht unmittelbar an der geschlossenen Hülle anliegt. Dies hat (insbesondere im Hinblick auf die Tragkraft des Betonbauteils) den besonderen Vorteil, dass die Bewehrungsstäbe (abgesehen von ihrem unmittelbaren Kontakt mit der jeweiligen Aufnahmevorrichtung, der vernachlässigbar ist) beim Auffüllen mit Beton vollständig von dem Beton umgeben werden und man überall einen guten Verbund zwischen Stahl und Beton erhält, was nicht gegeben wäre, wenn ein Bewehrungsstab unmittelbar an der geschlossenen Hülle anliegen würde.

Darüber hinaus ist ein vollständiges Umschließen der Bewehrungsstäbe mit Beton (abgesehen von ihrem unmittelbaren Kontakt mit der jeweiligen Aufnahmevorrichtung, der vernachlässigbar ist) auch für den Brandfall wichtig. Im Brandfall wirkt der Beton als Schutzmantel, insbesondere auch im Hinblick auf eine Kühlung der Bewehrungsstäbe. Darüber hinaus ist das vollständige Umschließen der Bewehrungsstäbe auch als Schutz vor Korrosion wichtig. Hierbei ist zu beachten, dass sich in Betonbauteilen, insbesondere in Betondecken, Risse bilden können, durch die Feuchtigkeit eindringen kann. Wenn die Bewehrungsstäbe vollständig von Beton umschlossen sind, erreicht die eindringende Feuchtigkeit allenfalls nur einen kleinen Abschnitt des jeweiligen Bewehrungsstabes. Wenn der Bewehrungsstab jedoch auf dem Hohlkörper aufliegt, kann die Feuchtigkeit zwischen Bewehrungsstab und den Hohlkörper kriechen und so viel größere Bereiche des Bewehrungsstabes erreichen und schädigen.

Bei einer ganz besonders vorteilhaften Ausführung sind die Aufnahmevorrichtungen jeweils dazu ausgebildet, einen Bewehrungsstab auf einen Abstand zu der geschlossenen Hülle zu halten, der wenigstens halb so groß ist wie das größte Korn der gewählten Betonkörnung. Beispielsweise bei einem Beton mit einem Gesteinszuschlag der Körnung 0/32 beträgt der Abstand des Bewehrungsstabes zu der geschlossenen Hülle vorzugsweise zumindest 16 mm. Dies ist wichtig, damit sich die Steine im Beton gleichmäßig verteilen können. Hierbei wird vorteilhaft ausgenutzt, dass die allermeisten Steine des Gesteinszuschlags nicht kugelförmig sind, sondern länglich und/oder flach. Daher kann sich auch ein Stein durch den Spalt zwischen der geschlossenen Hülle und den Bewehrungsstab hindurch bewegen, der in einer Richtung größer ist, als der Abstand zwischen dem Bewehrungsstab und der geschlossenen Hülle, solange der Stein in einer anderen Richtung kleiner ist, als der Abstand zwischen dem Bewehrungsstab und der geschlossenen Hülle (was allermeistes der Fall ist). Es wurde erkannt, dass eine gleichmäßige Verteilung der Steine im Beton gewährleistet ist, wenn der Abstand wenigstens halb so groß ist wie die obere Angabe der Betonkörnung.

Der Verdrängungskörper weist auf der Unterseite wenigstens eine erste Aufnahmevorrichtung auf, die dazu ausgebildet ist, einen in einer ersten Ebene verlaufenden unteren Bewehrungsstab auf Abstand zu der geschlossenen Hülle und/oder zu einer, insbesondere horizontalen, Referenzebene (die beispielsweise die horizontale Mittelebene der geschlossenen Hülle sein kann) der geschlossenen Hülle zu halten. Der Verdrängungskörper weist auf der Oberseite wenigstens eine zweite Aufnahmevorrichtung und auf der Unterseite wenigstens eine dritte Aufnahmevorrichtung auf, wobei die zweite Aufnahmevorrichtung dazu ausgebildet ist, einen in einer zweiten Ebene, die zu der ersten Ebene parallel und beabstandet ist, verlaufenden oberen Bewehrungsstab auf Abstand zu der geschlossenen Hülle und/oder zu der Referenzebene der geschlossenen Hülle zu halten, und wobei die dritte Aufnahmevorrichtung dazu ausgebildet ist, einen in einer dritten Ebene, die zu der ersten und der zweiten Ebene parallel und beabstandet ist, verlaufenden Bewehrungsstab auf Abstand zu der geschlossenen Hülle und/oder zu der Referenzebene der geschlossenen Hülle zu halten. Der Benutzer kann nun wählen, ob er auf der Oberseite die zweite zur Halterung des oberen Bewehrungsstabes verwenden möchte. Durch seine Auswahl bestimmt er, welchen Vertikalabstand der obere und der untere Bewehrungsstab zueinander aufweisen. Beispielsweise, wenn auf der Unterseite noch eine vierte Aufnahmevorrichtung vorhanden ist, die dazu ausgebildet ist, einen in einer vierten Ebene, die zu der ersten und der zweiten und der dritten Ebene parallel und beabstandet ist, verlaufenden Bewehrungsstab auf Abstand zu der geschlossenen Hülle und/oder zu der Referenzebene der geschlossenen Hülle zu halten, gibt es auch für den unteren Bewehrungsstab zwei Auswahlmöglichkeiten mit unterschiedlichen Vertikalabständen des unteren Bewehrungsstabes zu geschlossenen Hülle und/oder zu der Referenzebene. Insgesamt gibt es bereits bei diesem Beispiel eine Vielzahl Kombinationsmöglichkeiten, um den Abstand der Ebenen des unteren und oberen Bewehrungsstabes festzulegen und die herzustellende Betonformungseinlage so an die Dicke des herzustellenden Betonteils anzupassen.

Ganz allgemein und losgelöst von dem obigen Beispiel kann der Verdrängungskörper wenigstens eine vierte Aufnahmevorrichtung aufweisen, die dazu ausgebildet ist, einen in einer vierten Ebene, die zu der ersten und der zweiten und der dritten Ebene parallel und beabstandet ist, verlaufenden Bewehrungsstab auf Abstand zu der geschlossenen Hülle und/oder zu der Referenzebene der geschlossenen Hülle zu halten. In gleicher Weise kann der Verdrängungskörper beliebig viele weitere Aufnahmevorrichtungen (wenigstens eine fünfte, eine sechste, eine siebente ...) zum Halten der Bewehrungsstäbe in unterschiedlichen, von einander beabstandeten parallelen Ebenen aufweisen.

Der Verdrängungskörper kann insbesondere mehrere erste Aufnahmevorrichtungen aufweisen, von denen jede dazu ausgebildet ist, jeweils einen eigenen in der ersten Ebene verlaufenden Bewehrungsstab auf Abstand zu der geschlossenen Hülle und/oder zu einer, insbesondere horizontalen, Referenzebene der geschlossenen Hülle zu halten.

Analog kann der Verdrängungskörper (alternativ oder zusätzlich) mehrere zweite Aufnahmevorrichtungen aufweisen, von denen jede dazu ausgebildet ist, jeweils einen eigenen in der zweiten Ebene verlaufenden Bewehrungsstab auf Abstand zu der geschlossenen Hülle und/oder zu einer, insbesondere horizontalen, Referenzebene der geschlossenen Hülle zu halten. Der Verdrängungskörper kann in gleicher Weise (alternativ oder zusätzlich) mehrere dritte Aufnahmevorrichtungen aufweisen, von denen jede dazu ausgebildet ist, jeweils einen eigenen in der dritten Ebene verlaufenden Bewehrungsstab auf Abstand zu der geschlossenen Hülle und/oder zu einer, insbesondere horizontalen, Referenzebene der geschlossenen Hülle zu halten. Gleiches gilt analog für etwaig vorhandene vierte, fünfte, sechste (usw.) Aufnahmevorrichtungen.

Insbesondere ist es aus Stabilitätsgründen von Vorteil, wenn wenigstens zwei untere Bewehrungsstäbe in derselben horizontalen Ebene gehalten sind. Durch die Verwendung von zwei unteren Bewehrungsstäben in derselben Ebene wird insbesondere vorteilhaft erreicht, dass die Verdrängungskörper hinsichtlich ihrer Lage und ihrer Ausrichtung relativ zu der Verschalung und relativ zueinander sicher gehalten werden. Außerdem ist auf diese Weise vorteilhaft ein Umfallen der Verdrängungskörper vermieden. Besonders vorteilhaft können hierbei diejenigen der unteren Aufnahmevorrichtungen zum Halten der beiden unteren Bewehrungsstäbe gewählt werden, bei deren Verwendung die beiden gehaltenen unteren Bewehrungsstäbe den größeren horizontalen Abstand zueinander haben. Auf diese Weise wird eine besonders große Stabilität, insbesondere eine besonders zuverlässige Lage- und Ausrichtungssicherung der Verdrängungskörper, erreicht.

Nach einem eigenständigen Erfindungsgedanken, können die erfindungsgemäßen Verdrängungskörper auch in der Weise zum Herstellen einer Betonformungseinlage verwendet werden, dass ausschließlich unterhalb der geschlossenen Hülle angeordnete Aufnahmevorrichtungen zum Halten von Bewehrungsstäben verwendet werden, während ansonsten keine Aufnahmevorrichtungen, insbesondere keine oberhalb der geschlossenen Hülle angeordneten Aufnahmevorrichtungen, zum Halten von Bewehrungsstäben verwendet werden. Alternativ können nach einem weiteren eigenständigen Erfindungsgedanken auch solche Verdrängungskörper verwendet werden, die ausschließlich unterhalb der geschlossenen Hülle angeordnete Aufnahmevorrichtungen zum Halten von wenigstens zwei Bewehrungsstäben aufweisen. Bei einer solchen Verwendung von erfindungsgemäßen oder nicht erfindungsgemäßen Verdrängungskörpern ist es aus Stabilitätsgründen von Vorteil, wenn wenigstens zwei untere Bewehrungsstäbe in derselben Ebene horizontalen gehalten sind. Wie oben bereits erwähnt, wird durch die Verwendung von zwei unteren Bewehrungsstäben in derselben horizontalen Ebene insbesondere vorteilhaft erreicht, dass die Verdrängungskörper hinsichtlich ihrer Lage und ihrer Ausrichtung relativ zu der Verschalung und relativ zueinander sicher gehalten werden. Außerdem ist auf diese Weise vorteilhaft ein Umfallen der Verdrängungskörper vermieden. Besonders vorteilhaft können hierbei diejenigen der unterhalb der geschlossenen Hülle angeordneten Aufnahmevorrichtungen zum Halten der beiden unteren Bewehrungsstäbe gewählt werden, bei deren Verwendung die beiden gehaltenen unteren Bewehrungsstäbe den größeren horizontalen Abstand zueinander haben. Auf diese Weise wird eine besonders große Stabilität, insbesondere eine besonders zuverlässige Lage- und Ausrichtungssicherung der Verdrängungskörper, erreicht. Eine solchermaßen hergestellte Betonformungseinlage weist vorzugsweise ausschließlich unterhalb der Verdrängungskörper jeweils mindestens zwei Bewehrungsstäbe auf. Eine solche Betonformungseinlage kann vorteilhaft zur Herstellung einer Betondecke, insbesondere einer vorgespannten Betondecke, ohne Bewehrungseisen (abgesehen von den erwähnten unteren Bewehrungsstäben, die von den unteren Aufnahmevorrichtungen der Verdrängungskörper gehalten sind) verwendet werden. Insbesondere bei solchen Betondecken, bei denen keine zusätzliche obere Bewehrung benötigt wird, kann nach dem eigenständigen Erfindungsgedanken auf die oberen Bewehrungsstäbe der Betonformungseinlage verzichtet werden. Die oberen Bewehrungsstäbe der Betonformungseinlage sind für eine solche, insbesondere vorgespannte, Betondecke statisch überflüssig und werden auch nicht als Auflage für eine (ebenfalls statisch überflüssige) zusätzliche obere Bewehrung benötigt. Der Verzicht auf obere Bewehrungsstäbe der Betonformungseinlage hat wirtschaftliche und ökologische Vorteile, was sich insbesondere dadurch auswirkt, dass bei der Produktion von 1 kg Bewehrung ungefähr 10 mal so viel Kohlendioxid freigesetzt wird wie bei der Produktion von 1 kg Beton. Die erfindungsgemäßen Verdrängungskörper haben den ganz besonderen Vorteil, dass sie nach dem eigenständigen Erfindungsgedanken standsicher auch ohne obere Bewehrungen eingesetzt werden können.

Die oben genannte Referenzebene kann eine beliebige, insbesondere horizontale, Ebene mit festem räumlichem Bezug zu dem Verdrängungskörper sein. Beispielsweise kann die Referenzebene die, insbesondere horizontale, Mittelebene der geschlossenen Hülle sein. Die Referenzebene kann insbesondere auch die Verbindungsebene sein, in der zwei (vorzugsweise gleiche) Verdrängungskörperteile miteinander verbunden sind, aus denen Verdrängungskörper zusammengesetzt ist. Wenn der Verdrängungskörper aus zwei gleichen Verdrängungskörperteilen, insbesondere schalenförmigen, zusammengesetzt ist, ist die o.g. Verbindungsebene vorzugsweise identisch zu der Mittelebene der geschlossenen Hülle. Bei den oben genannten) Ebenen (erste, zweite, dritte und vierte Ebene), in denen ein Bewehrungsstab auf Abstand zu der geschlossenen Hülle und/oder zu der Referenzebene der geschlossenen Hülle gehalten werden kann, handelt es sich vorzugsweise um Ebenen, die sich horizontal und/oder außerhalb der geschlossenen Hülle erstrecken.

Bei einer ganz besonders vorteilhaften Ausführung ist der Verdrängungskörper aus einem ersten Verdrängungskörperteil und einem zweiten Verdrängungskörperteil zusammengesetzt. Das erste Verdrängungskörperteil und das zweite Verdrängungskörperteil können vorteilhaft derart geformt sein, dass sie miteinander verbindbar sind und im verbundenen Zustand gemeinsam die geschlossene Hülle bilden. Eine solche Ausführung ist insbesondere aus logistischer Sicht vorteilhaft, weil die Verdrängungskörperteile, insbesondere wenn sie ineinander stapelbar ausgebildet sind, besonders raumsparend transportiert werden können. Insbesondere können das erste Verdrängungskörperteil und das zweite Verdrängungskörperteil gleich ausgebildet sein, was ebenfalls aus logistischer Sicht vorteilhaft ist.

Insbesondere kann vorteilhaft vorgesehen sein, dass das erste Verdrängungskörperteil eine erste Verbindungsvorrichtung aufweist und dass das zweite Verdrängungskörperteil eine zweite Verbindungsvorrichtung aufweist, wobei die erste Verbindungsvorrichtung und die zweite Verbindungsvorrichtung zusammenwirken, um das erste Verdrängungskörperteil und das zweite Verdrängungskörperteil zu verbinden.

Vorzugsweise sind die erste Verbindungsvorrichtung und die zweite Verbindungsvorrichtung gleich ausgebildet. Beispielsweise können die erste Verbindungsvorrichtung und die zweite Verbindungsvorrichtung jeweils wenigstens ein Rastelement aufweisen.

Bei einer besonders vorteilhaften Ausführung sind das erste Verdrängungskörperteil und das zweite Verdrängungskörperteil jeweils schalenförmig ausgebildet und können durch Ausführen einer Verbindungsbewegung senkrecht zur Ebene der Schalenöffnung mittels der Verbindungsvorrichtungen miteinander verbunden werden. Eine solche Ausführung erlaubt ein einfaches, vorzugsweise werkzeugfreies, Herstellen eines erfindungsgemäßen Verdrängungskörpers auf der Baustelle.

Bei einer ganz besonders vorteilhaften Ausführung und nach einem eigenständigen Erfindungsgedanken, der insbesondere auch losgelöst von den in Anspruch 1 genannten Merkmalen realisierbar ist, weist das erste Verdrängungskörperteil eine am Rand wenigstens teilweise umlaufende Dichtungsnut auf, in die eine Feder des zweiten Verdrängungskörperteils eingreift. Alternativ oder zusätzlich kann vorteilhaft vorgesehen sein, dass das zweite Verdrängungskörperteil eine am Rand wenigstens teilweise umlaufende Dichtungsnut aufweist, in die eine Feder des ersten Verdrängungskörperteils eingreift. Eine solche Ausführung ist ganz besonders gut gegen Undichtigkeiten geschützt. Insbesondere sind Undichtigkeiten insbesondere auch dann vermieden, wenn die (beispielsweise als Kunststoffspritzgussteile ausgebildeten) Verdrängungskörperteile, beispielsweise durch eine unsachgemäße Lagerung und/oder durch einen unsachgemäßen Transport, dauerhaft oder vorübergehend verformt sind. Derartige Verformungen können bei herkömmlichen Verdrängungskörperteilen zu Problemen führen, weil die Verdrängungskörperteile nicht ausreichend dicht aneinander anliegen, so dass flüssiger Beton ins Innere eindringen kann.

Bei einer vorteilhaften Ausführung, bei der das erste und das zweite Verdrängungskörperteil gleich ausgebildet sein können, weist das erste Verdrängungskörperteil eine entlang der Hälfte des Randes umlaufende erste Dichtungsnut auf in die eine entlang der Hälfte des Randes umlaufende zweite Feder des zweiten Verdrängungskörperteils eingreift. Analog weist das zweite Verdrängungskörperteil eine entlang der Hälfte des Randes umlaufende zweite Dichtungsnut auf, in die eine entlang der Hälfte des Randes umlaufende erste Feder des ersten Verdrängungskörperteils eingreift.

Vorzugsweise befinden sich wenigstens zwei der ersten, zweiten und dritten (und ggf. weiteren) Aufnahmevorrichtungen auf unterschiedlichen Seiten der geschlossenen Hülle. Wie bereits erwähnt, kann beispielsweise wenigstens eine erste Aufnahmevorrichtung auf der Unterseite der geschlossenen Hülle angeordnet sein, während wenigstens eine zweite Aufnahmevorrichtung auf der Oberseite der geschlossenen Hülle angeordnet ist. Alternativ oder zusätzlich kann realisiert sein, dass sich wenigstens zwei der ersten, zweiten und dritten (und ggf. weiteren) Ebenen auf unterschiedlichen Seiten der geschlossenen Hülle und/oder der Referenzebene befinden.

Bei einer vorteilhaften Ausführung befinden sich wenigstens zwei der Aufnahmevorrichtungen auf einer Unterseite der geschlossenen Hülle. Insbesondere, wenn mehrere gleiche (insbesondere mehrere erste und/oder mehrere zweite und/oder mehrere dritte und/oder mehrere vierte) Aufnahmevorrichtungen auf der Unterseite der geschlossenen Hülle angeordnet sind, ist es möglich, dort wenigstens zwei Bewehrungsstäbe in derselben (ersten oder zweiten oder dritten oder vierten) Ebene anzuordnen, was eine hohe Standsicherheit und Stabilität der herzustellenden Betonformungseinlage zur Folge hat.

Im Hinblick auf eine gute Standsicherheit können mehrere der auf der Unterseite der geschlossenen Hülle angeordneten Aufnahmevorrichtungen als Standfüße ausgebildet sein.

Bei einer vorteilhaften Ausführung ist wenigstens eine der Aufnahmevorrichtungen dazu ausgebildet, einen Bewehrungsstab sowohl, vorzugsweise rundum, in radialer Richtung (bezogen auf den Bewehrungsstab) als auch in axialer Richtung (bezogen auf den Bewehrungsstab) unbeweglich zu halten. Auf diese Weise wird vorteilhaft erreicht, dass der Verdrängungskörper vor und während des Betonierens in der vorgesehen Position, insbesondere relativ zu anderen Verdrängungskörpern der Betonformungseinlage, und/oder relativ zu der Schalung verbleibt.

Eine Aufnahmevorrichtung kann mehrere unterschiedliche Funktionselemente, insbesondere zum Herstellen einer Reibschlussverbindung und/oder zum Herstellen einer Formschlussverbindung und/oder zum Einklemmen und/oder Umgreifen und/oder Positionieren eines Bewehrungsstabes aufweisen.

Bei einer vorteilhaften Ausführung weist wenigstens eine der Aufnahmevorrichtungen eine Nut auf, in die ein Bewährungsstab formschlüssig einfügbar ist. Insbesondere kann vorteilhaft vorgesehen sein, dass wenigstens eine der Aufnahmevorrichtungen wenigsten zwei Nuten aufweist, die derart angeordnet sind, dass ein (und derselbe) Bewährungsstab formschlüssig in beide Nuten einfügbar ist.

Alternativ oder zusätzlich kann wenigstens eine der Aufnahmevorrichtungen einen Haken aufweisen, der dazu ausgebildet ist, einen Bewährungsstab zu umgreifen. Beispielsweise kann der Haken als Schnapphaken und/oder Rasthaken ausgebildet sein. Der Haken kann beispielsweise derart ausgebildet und insbesondere unter einem von 90 Grad verschiedenen Winkel zur gewünschten Endausrichtung des Bewehrungsstabes angeordnet sein, dass ein elastisch bewegbarer Teil des Hakens beim Einlegen eines Bewehrungsstabes von dem Bewehrungsstab zur Seite gedrückt wird und anschließend auf Grund seiner Elastizität über den Bewehrungsstab zurück in seine Ausgangsstellung springt, so dass der Bewehrungsstab von dem Haken gehalten wird. Der Winkel kann insbesondere 45 Grad betragen.

Insbesondere kann vorteilhaft vorgesehen sein, dass wenigstens eine der Aufnahmevorrichtungen wenigstens zwei, insbesondere gleiche, Haken aufweist, die dazu ausgebildet und angeordnet sind, denselben Bewährungsstab zu umgreifen. Die Haken können insbesondere einander entgegengesetzt ausgerichtet sein, was ein besonders sicheres und zuverlässiges Halten des Bewehrungsstabes gewährleistet. Jeder der Haken kann wie oben beschrieben ausgebildet sein.

Alternativ oder zusätzlich kann wenigstens eine der Aufnahmevorrichtungen einen Klemmspalt aufweist. Ein Klemmspalt ist insbesondere vorteilhaft, um einen Bewährungsstab in axialer Richtung zu sichern. Der Klemmspalt kann beispielsweise zwischen zwei zueinander nicht parallelen Klemmkanten ausgebildet sein. Insbesondere kann der Klemmspalt zwischen zwei Kegeln oder Kegelstümpfen ausgebildet sein. Bei einer vorteilhaften Ausführung gibt es vorzugsweise ein Paar von senkrecht von der geschlossenen Hülle abstehenden konischen Stiften, die den Bewehrungsstab zwischen sich einklemmen. Insbesondere kann vorteilhaft vorgesehen sein, dass wenigstens eine der Aufnahmevorrichtungen wenigstens zwei Klemmspalte aufweist, die derart angeordnet sind, dass ein (und derselbe) Bewährungsstab formschlüssig in beide Klemmspalte einfügbar ist und von beiden Klemmspalten gehalten wird.

Bei einer ganz besonders vielseitig einsetzbaren Ausführung weist der Verdrängungskörper, insbesondere auf derselben Seite, wenigstens zwei Aufnahmevorrichtungen auf, wobei eine der Aufnahmevorrichtungen, insbesondere ausschließlich, dazu ausgebildet ist, einen Bewährungsstab aufzunehmen, der entlang einer ersten Richtung ausgerichtet ist, und wobei die andere Aufnahmevorrichtung, insbesondere ausschließlich, dazu ausgebildet ist, einen Bewährungsstab aufzunehmen, der in einer zur ersten Richtung senkrechten Richtung ausgerichtet ist. Eine solche Ausführung ermöglicht es beispielsweise, einen oberen Bewährungsstab, beispielsweise mit einer zweiten Aufnahmevorrichtung, (in der Vertikalprojektion) senkrecht zu einem unteren Bewährungsstab, der mittels einer ersten Aufnahmevorrichtung gehalten ist, an dem Verdrängungskörper festzulegen. Zusätzlich kann beispielsweise auf der Oberseite eine dritte Aufnahmevorrichtung vorhanden sein, die alternativ zu der zweiten Aufnahmevorrichtung für den oberen Bewehrungsstab verwendbar ist und die den oberen Bewehrungsstab zur Realisierung eines anderen Vertikalabstandes zu dem unteren Bewehrungsstab in einer anderen Ebene hält. Die dritte Aufnahmevorrichtung kann dazu ausgebildet sein, den oberen Bewehrungsstab parallel zu dem unteren Bewehrungsstab zu halten.

Alternativ oder zusätzlich kann insoweit ganz allgemein vorgesehen sein, dass der Verdrängungskörper, insbesondere auf derselben Seite, wenigstens zwei Aufnahmevorrichtungen aufweist, wobei eine der Aufnahmevorrichtungen, insbesondere ausschließlich, dazu ausgebildet ist, einen Bewährungsstab aufzunehmen, der entlang einer Richtung ausgerichtet ist, und wobei die andere Aufnahmevorrichtung, insbesondere ausschließlich, dazu ausgebildet ist, einen Bewährungsstab aufzunehmen, der in derselben Richtung ausgerichtet ist.

Von ganz besonderem Vorteil ist eine Betonformungseinlage mit mehreren erfindungsgemäßen Verdrängungskörpern, die zwischen wenigstens zwei Bewehrungsstäben angeordnet sind, wobei jeder der Bewehrungsstäbe jeweils in einer der Aufnahmevorrichtungen auf Abstand zu der geschlossenen Hülle und/oder zu der Referenzebene der geschlossenen Hülle gehalten ist. Insbesondere kann die Betonformungseinlage derart ausgebildet sein, dass unterschiedliche Kombinationen von Aufnahmevorrichtungen, mittels denen die Bewehrungsstäbe auf Abstand zu der geschlossenen Hülle und/oder zu der, insbesondere horizontalen, Referenzebene der geschlossenen Hülle gehalten sind, auswählbar und verwendbar sind, wobei für unterschiedliche Kombinationen unterschiedliche Abstände, insbesondere Vertikalabstände, der Ebenen, insbesondere Vertikalebenen, resultieren, in denen die der Bewehrungsstäbe angeordnet sind.

Von ganz besonderem Vorteil ist eine Betonformungseinlage, die dazu ausgebildet ist, vor einem Betoniervorgang in einer Schalung angeordnet zu werden, beinhaltend wenigstens einen Verdrängungskörper, der zwischen zwei horizontal verlaufenden Bewehrungsstäben angeordnet ist oder anordenbar ist, die unmittelbar von Aufnahmevorrichtungen des Verdrängungskörpers auf Abstand gehalten werden, wobei der Verdrängungskörper mehrere Aufnahmevorrichtungen aufweist, die derart angeordnet und/oder ausgebildet sind, dass unterschiedliche Vertikalabstände der Bewehrungsstäbe realisierbar sind.

Bei einer besonders im Hinblick auf die Standsicherheit und den Material aufwand besonders vorteilhaften Ausführung der Betonformungseinlage weist wenigstens einer der Verdrängungskörper genau drei an ihm festgelegte Bewehrungsstäbe auf, wobei vorzugsweise zwei, insbesondere zueinander parallele, Bewehrungsstäbe auf den Unterseiten der Verdrängungskörper und ein Bewehrungsstab auf den Oberseiten der Verdrängungskörper gehalten ist.

Ganz allgemein kann vorteilhaft vorgesehen sein, dass auf einer Seite, insbesondere auf der Unterseite, wenigstens zwei, insbesondere zueinander parallele, Bewehrungsstäbe angeordnet sind. Insbesondere kann darüber hinaus vorteilhaft vorgesehen sein, dass auf der anderen Seite, insbesondere auf der Oberseite, genau ein Bewehrungsstab angeordnet ist.

Bei einer ganz besonders vorteilhaften Ausführung und nach einem eigenständigen Erfindungsgedanken, der insbesondere auch losgelöst von den in Anspruch 1 genannten Merkmalen realisierbar ist, sind die Verdrängungskörper als Verbindungselemente ausgebildet, die die Bewehrungsstäbe, insbesondere unmittelbar, miteinander verbinden. Hierbei kann im Hinblick auf einen möglichst geringen Materialaufwand und eine einfache Handhabbarkeit ganz besonders vorteilhaft vorgesehen sein, dass die Verdrängungskörper die einzigen Verbindungselemente sind, die die Bewehrungsstäbe, insbesondere unmittelbar, miteinander verbinden. Insbesondere kann hierbei vorteilhaft vorgesehen sein, dass wenigstens ein Verdrängungskörper der Betonformungseinlage als Verbindungselement fungiert, das zwei Bewehrungsstäbe miteinander verbindet, die in unterschiedlichen zueinander parallelen, insbesondere horizontalen, Ebenen angeordnet sind.

Ganz besonders vorteilhaft ist eine Ausführung der Betonformungseinlage, bei der mittels der Verdrängungskörper einzelne Bewehrungsstäbe miteinander verbunden werden, die nicht Teil einer Bewehrungsmatte aus miteinander verschweißten Bewehrungsstäben sind. Insbesondere kann vorteilhaft vorgesehen sein, dass wenigstens ein Verdrängungskörper der Betonformungseinlage wenigstens zwei Bewehrungsstäbe miteinander verbindet, die in unterschiedlichen zueinander parallelen, insbesondere horizontalen, Ebenen angeordnet sind und die in der Projektion auf eine der Ebenen orthogonal zueinander angeordnet sind. Alternativ oder zusätzlich kann auch vorgesehen sein, dass wenigstens ein Verdrängungskörper der Betonformungseinlage zwei zueinander parallele Bewehrungsstäbe miteinander verbindet, die in unterschiedlichen zueinander parallelen, insbesondere horizontalen, Ebenen angeordnet sind.

Auf diese Weise lassen sich weitgehend beliebig geformte und an die jeweiligen räumlichen Anforderungen angepasste Betonformungseinlagen, insbesondere auf der Baustelle, herstellen. Insbesondere sind nicht nur Betonformungseinlagen herstellbar, bei denen sämtliche Verdrängungskörper linear in einer Reihe angeordnet sind. Vielmehr sind beispielsweise auch eine gewinkelte Betonformungseinlag und/oder eine Betonformungseinlage, die in zwei Dimensionen jeweils mehrere Verdrängungskörper aufweist und sich über eine größere Fläche, beispielsweise die gesamte Deckenfläche in einem im Bau befindlichen Gebäude, ausdehnt. Eine solche Betonformungseinlage kann in ganz besonders vorteilhafter Weise individuell an die Form und die Größe des herzustellenden Betonbauteils, insbesondere einer Betondecke, angepasst hergestellt werden, wobei die Herstellung in ganz besonders vorteilhafter Weise auf Grund der einfachen Verbindbarkeit der Komponenten mittels der Aufnahmevorrichtungen unmittelbar auf der Baustelle erfolgen kann.

Insbesondere kann vorteilhaft vorgesehen sein, dass wenigstens ein Verdrängungskörper der Betonformungseinlage wenigstens einen unteren und wenigstens einen oberen Bewehrungsstab miteinander verbindet, die in der Projektion, insbesondere auf eine Ebene, die zu beiden Bewehrungsstäbe parallel ist und/oder die eine horizontale Ebene ist, orthogonal zueinander angeordnet sind. Dies kann dadurch realisiert sein, dass der untere Bewehrungsstab an einer an einer unteren Aufnahmevorrichtung des Verdrängungskörpers, insbesondere vorteilhaft durch eine Rastverbindung, festgelegt wird, während ein oberer Bewehrungsstab in der Projektion orthogonal zu dem unteren Bewehrungsstab an einer an einer oberen Aufnahmevorrichtung des Verdrängungskörpers, insbesondere vorteilhaft durch eine Rastverbindung, festgelegt wird.

Von besonderem Vorteil ist ein Verfahren zum Herstellen einer, insbesondere erfindungsgemäßen, Betonformungseinlage, bei dem mehrere erfindungsgemäße Verdrängungskörper zwischen wenigstens zwei Bewehrungsstäben angeordnet werden, wobei diejenigen der Aufnahmevorrichtungen zur Aufnahme der Bewehrungsstäbe ausgewählt werden, die einen für die jeweilige Anwendung (insbesondere das herzustellende Betonteil) gewünschten Abstand der Ebenen, insbesondere Horizontalebenen, der Bewehrungsstäbe ermöglichen.

Von besonderem Vorteil ist außerdem ein Verfahren zum Herstellen eines Betonbauteils, insbesondere einer Betondecke, bei dem in einer Schalung wenigstens eine erfindungsgemäße Betonformungseinlage angeordnet, insbesondere befestigt, wird und dass die Schalung in einem oder in mehreren Schritten mit flüssigem Beton aufgefüllt wird.

Besonders vorteilhaft ist ein Betonbauteil, insbesondere eine Betondecke, die wenigstens einen erfindungsgemäßen Verdrängungskörper und/oder eine erfindungsgemäße Betonformungseinlage beinhaltet.

Besonders vorteilhaft ist nach einem eigenständigen Erfindungsgedanken eine Betonformungseinlage gemäß den nachfolgend genannten Aspekten, von denen jeder alleine oder in Kombination mit wenigstens einem der oben oder in den Ansprüchen beschriebenen Merkmalen verwirklicht sein kann.
1. Betonformungseinlage, die dazu ausgebildet ist, vor einem Betoniervorgang in einer Schalung angeordnet zu werden, mit mehreren Verdrängungskörpern, gekennzeichnet durch mehrere einzelne Bewehrungsstäbe, die in wenigstens zwei unterschiedlichen zueinander parallelen, insbesondere horizontalen, Ebenen angeordnet sind, wobei die Verdrängungskörper als Verbindungselemente ausgebildet sind und wobei die einzelnen Bewehrungsstäbe der unterschiedlichen Ebenen mittels der Verdrängungskörper miteinander verbunden sind.
2. Betonformungseinlage nach Aspekt 1, dadurch gekennzeichnet, dass wenigstens ein Verdrängungskörper der Betonformungseinlage wenigstens zwei Bewehrungsstäbe miteinander verbindet, die in unterschiedlichen zueinander parallelen, insbesondere horizontalen, Ebenen angeordnet sind und die in der Projektion auf eine der Ebenen orthogonal zueinander angeordnet sind.
3. Betonformungseinlage nach Aspekt 1 oder 2, dadurch gekennzeichnet, dass wenigstens ein Verdrängungskörper der Betonformungseinlage zwei zueinander parallele Bewehrungsstäbe miteinander verbindet, die in unterschiedlichen zueinander parallelen, insbesondere horizontalen, Ebenen angeordnet sind.
4. Betonformungseinlage nach einem der Aspekte 1 bis 3, dadurch gekennzeichnet, dass wenigstens einer der Verdrängungskörper, vorzugsweise alle Verdrängungskörper, eine geschlossene Hülle aufweisen, wobei
   a. wenigstens eine erste Aufnahmevorrichtung aufweist, die dazu ausgebildet ist, einen in einer ersten Ebene verlaufenden Bewehrungsstab auf Abstand zu der geschlossenen Hülle und/oder zu einer, insbesondere horizontalen, Referenzebene der geschlossenen Hülle zu halten, und der
   b. wenigstens eine zweite Aufnahmevorrichtung aufweist, die dazu ausgebildet ist, einen in einer zweiten Ebene, die zu der ersten Ebene parallel und beabstandet ist, verlaufenden Bewehrungsstab auf Abstand zu der geschlossenen Hülle und/oder zu der Referenzebene der geschlossenen Hülle zu halten,
   c. wenigstens eine dritte Aufnahmevorrichtung aufweist, die dazu ausgebildet ist, einen in einer dritten Ebene, die zu der ersten und der zweiten Ebene parallel und beabstandet ist, verlaufenden Bewehrungsstab auf Abstand zu der geschlossenen Hülle und/oder zu der Referenzebene der geschlossenen Hülle zu halten.
5. Betonformungseinlage nach Aspekt 4, gekennzeichnet durch wenigstens eine vierte Aufnahmevorrichtung, die dazu ausgebildet ist, einen in einer vierten Ebene, die zu der ersten und der zweiten und der dritten Ebene parallel und beabstandet ist, verlaufenden Bewehrungsstab auf Abstand zu der geschlossenen Hülle und/oder zu der Referenzebene der geschlossenen Hülle zu halten.
6. Betonformungseinlage nach einem der Aspekte 1 bis 5, dadurch gekennzeichnet, dass wenigstens einer der Verdrängungskörper aus einem ersten Verdrängungskörperteil und einem zweiten Verdrängungskörperteil zusammengesetzt ist.
7. Betonformungseinlage nach Aspekt 6, dadurch gekennzeichnet, dass das erste Verdrängungskörperteil eine erste Verbindungsvorrichtung aufweist und dass das zweite Verdrängungskörperteil eine zweite Verbindungsvorrichtung aufweist, wobei die erste Verbindungsvorrichtung und die zweite Verbindungsvorrichtung zusammen wirken und das erste Verdrängungskörperteil und das zweite Verdrängungskörperteil verbinden.
8. Betonformungseinlage nach Aspekt 7, dadurch gekennzeichnet, dass die erste Verbindungsvorrichtung und die zweite Verbindungsvorrichtung gleich ausgebildet sind.
9. Betonformungseinlage nach Aspekt 7 oder 8, dadurch gekennzeichnet, dass die erste Verbindungsvorrichtung und die zweite Verbindungsvorrichtung jeweils wenigstens ein Rastelement aufweisen.
10. Betonformungseinlage nach einem der Aspekte 6 bis 9, dadurch gekennzeichnet, dass das erste Verdrängungskörperteil und das zweite Verdrängungskörperteil jeweils schalenförmig ausgebildet sind und durch Ausführen einer Verbindungsbewegung senkrecht zur Ebene der Schalenöffnung mittels der Verbindungsvorrichtungen miteinander verbindbar oder verbunden sind.
11. Betonformungseinlage nach einem der Aspekte 6 bis 10, dadurch gekennzeichnet, dass das erste Verdrängungskörperteil eine am Rand wenigstens teilweise umlaufende Dichtungsnut aufweist, in die eine Feder des zweiten Verdrängungskörperteils eingreift und/oder dass das zweite Verdrängungskörperteil eine am Rand wenigstens teilweise umlaufende Dichtungsnut aufweist in die eine Feder des ersten Verdrängungskörperteils eingreift.
12. Betonformungseinlage nach einem der Aspekte 6 bis 11, dadurch gekennzeichnet, dass das erste Verdrängungskörperteil eine entlang der Hälfte des Randes umlaufende erste Dichtungsnut aufweist, in die eine entlang der Hälfte des Randes umlaufende zweite Feder des zweiten Verdrängungskörperteils eingreift, und dass das zweite Verdrängungskörperteil eine entlang der Hälfte des Randes umlaufende zweite Dichtungsnut aufweist, in die eine entlang der Hälfte des Randes umlaufende erste Feder des ersten Verdrängungskörperteils eingreift.
13. Betonformungseinlage nach einem der Aspekte 4 bis 12, dadurch gekennzeichnet, dass sich wenigstens zwei der Aufnahmevorrichtungen auf unterschiedlichen Seiten der geschlossenen Hülle befinden.
14. Betonformungseinlage nach einem der Aspekte 4 bis 13, dadurch gekennzeichnet, dass sich wenigstens zwei der Ebenen auf unterschiedlichen Seiten der geschlossenen Hülle und/oder der Referenzebene befinden.
15. Betonformungseinlage nach einem der Aspekte 4 bis 14, dadurch gekennzeichnet, dass sich wenigstens zwei der Aufnahmevorrichtungen auf einer Unterseite der geschlossenen Hülle befinden.
16. Betonformungseinlage nach Aspekt 15, dadurch gekennzeichnet, dass mehrere der auf der Unterseite der geschlossenen Hülle angeordneten Aufnahmevorrichtungen als Standfüße ausgebildet sind.
17. Betonformungseinlage nach einem der Aspekte 4 bis 16, dadurch gekennzeichnet, dass wenigstens eine der Aufnahmevorrichtungen eine Nut aufweist, in die ein Bewährungsstab formschlüssig einfügbar ist.
18. Betonformungseinlage nach einem der Aspekte 4 bis 17, dadurch gekennzeichnet, dass wenigstens eine der Aufnahmevorrichtungen wenigsten zwei Nuten aufweist, die derart angeordnet sind, dass ein Bewährungsstab formschlüssig in beide Nuten einfügbar ist.
19. Betonformungseinlage nach einem der Aspekte 4 bis 18, dadurch gekennzeichnet, dass wenigstens eine der Aufnahmevorrichtungen einen Haken aufweist, der dazu ausgebildet ist, einen Bewährungsstab zu umgreifen.
20. Betonformungseinlage nach einem der Aspekte 4 bis 19, dadurch gekennzeichnet, dass wenigstens eine der Aufnahmevorrichtungen wenigstens zwei Haken aufweist, die dazu ausgebildet und angeordnet sind, denselben Bewährungsstab zu umgreifen.
21. Betonformungseinlage nach Aspekt 19 oder 20, dadurch gekennzeichnet, dass der Haken als Schnapphaken und/oder Rasthaken ausgebildet ist bzw. dass die Haken als Schnapphaken und/oder Rasthaken ausgebildet sind.
22. Betonformungseinlage nach einem der Aspekte 4 bis 21, dadurch gekennzeichnet, dass wenigstens eine der Aufnahmevorrichtungen einen Klemmspalt aufweist.
23. Betonformungseinlage nach Aspekt 22, dadurch gekennzeichnet, dass der Klemmspalt zwischen zwei zueinander nicht parallele Klemmkanten ausgebildet ist.
24. Betonformungseinlage nach Aspekt 22 oder 23, dadurch gekennzeichnet, dass der Klemmspalt zwischen zwei Kegeln oder Kegelstümpfen ausgebildet ist.
25. Betonformungseinlage nach einem der Aspekte 4 bis 24, dadurch gekennzeichnet, dass wenigstens eine der Aufnahmevorrichtungen wenigstens zwei Klemmspalte aufweist, die derart angeordnet sind, dass ein Bewährungsstab formschlüssig in beide Klemmspalte einfügbar ist.
26. Betonformungseinlage nach einem der Aspekte 1 bis 25, dadurch gekennzeichnet, dass wenigstens einer der Verdrängungskörper, insbesondere auf derselben Seite, wenigstens zwei Aufnahmevorrichtungen aufweist, wobei eine der Aufnahmevorrichtungen, insbesondere ausschließlich, dazu ausgebildet ist, einen Bewährungsstab aufzunehmen, der entlang einer ersten Richtung ausgerichtet ist, und wobei die andere Aufnahmevorrichtung, insbesondere ausschließlich, dazu ausgebildet ist, einen Bewährungsstab aufzunehmen, der in einer zur ersten Richtung senkrechten Richtung ausgerichtet ist.
27. Betonformungseinlage nach einem der Aspekte 1 bis 26, dadurch gekennzeichnet, dass wenigstens einer der Verdrängungskörper, insbesondere auf derselben Seite, wenigstens zwei Aufnahmevorrichtungen aufweist, wobei eine der Aufnahmevorrichtungen, insbesondere ausschließlich, dazu ausgebildet ist, einen Bewährungsstab aufzunehmen, der entlang einer Richtung ausgerichtet ist, und wobei die andere Aufnahmevorrichtung, insbesondere ausschließlich, dazu ausgebildet ist, einen Bewährungsstab aufzunehmen, der in derselben Richtung ausgerichtet ist.
28. Betonformungseinlage nach einem der Aspekte 4 bis 27, dadurch gekennzeichnet, dass bei wenigstens einem der Verdrängungskörper unterschiedliche Kombinationen von Aufnahmevorrichtungen, mittels denen die Bewehrungsstäbe auf Abstand zu der geschlossenen Hülle und/oder zu der, insbesondere horizontalen, Referenzebene der geschlossenen Hülle gehalten sind, auswählbar und verwendbar sind, wobei für unterschiedliche Kombinationen unterschiedliche Abstände, insbesondere Vertikalabstände, der Ebenen, insbesondere Vertikalebenen, resultieren, in denen die der Bewehrungsstäbe angeordnet sind.
29. Betonformungseinlage nach einem der Aspekte 1 bis 28, dadurch gekennzeichnet, dass auf einer Seite wenigstens einer der Verdrängungskörper, insbesondere auf der Unterseite, wenigstens zwei, insbesondere zueinander parallele, Bewehrungsstäbe angeordnet sind.
30. Betonformungseinlage nach Aspekt 29, dadurch gekennzeichnet, dass auf einer anderen Seite des Verdrängungskörpers, insbesondere auf der Oberseite, genau ein Bewehrungsstab angeordnet ist.
31. Betonformungseinlage nach einem der Aspekte 1 bis 30, dadurch gekennzeichnet, dass die einzelnen Bewehrungsstäbe der unterschiedlichen Ebenen ausschließlich mittels der Verdrängungskörper miteinander verbunden sind und/oder dass die Verdrängungskörper die einzigen Verbindungselemente sind, die die Bewehrungsstäbe miteinander verbinden.
32. Betonformungseinlage nach einem der Aspekte 1 bis 31, dadurch gekennzeichnet, dass keiner der Bewehrungsstäbe mit einem anderen der Bewehrungsstäbe verschweißt ist und/oder dass die einzelnen Bewehrungsstäbe nicht mit anderen Bewehrungsstäben verschweißt sind und/oder dass die einzelnen Bewehrungsstäbe nicht Teil eines Bewehrungsgitters sind und/oder dass die einzelnen Bewehrungsstäbe nicht mit anderen Bewehrungsstäben zu eines Bewehrungsgitters verschweißt sind und/oder die nicht Teil eines, insbesondere verschweißten, Baustahlgewebes sind.
33. Verfahren zum Herstellen einer Betonformungseinlage nach einem der Aspekte 1 bis 32, dadurch gekennzeichnet, dass einzelne Bewehrungsstäbe, die vorzugsweise keine stoffschlüssige Verbindung und insbesondere keine Schweißverbindung, aufweisen, in zumindest zwei unterschiedlichen Ebenen angeordnet und, insbesondere ausschließlich, mittels Verdrängungskörpern miteinander verbunden werden.
34. Verfahren zum Herstellen eines Betonbauteils, insbesondere einer Betondecke, dadurch gekennzeichnet, dass wenigstens eine Betonformungseinlage nach einem der Aspekte 1 bis 32 in einer Schalung angeordnet, insbesondere befestigt, wird und dass die Schalung in einem oder in mehreren Schritten mit flüssigem Beton aufgefüllt wird.
35. Betonbauteil, insbesondere Betondecke, beinhaltend wenigstens eine Betonformungseinlage nach einem der Aspekte 1 bis 32.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
- Fig. 1: schematisch eine Seitenansicht eines ersten Ausführungsbeispiels eines erfindungsgemäßen Verdrängungskörpers,
- Fig. 2 bis 6: schematisch das erste Ausführungsbeispiel eines erfindungsgemäßen Verdrängungskörpers mit in unterschiedlichen Ebenen gehaltenen Bewehrungsstäben,
- Fig. 7: schematisch eine Ansicht von oben auf ein zweites Ausführungsbeispiel eines erfindungsgemäßen Verdrängungskörpers,
- Fig.8: schematisch eine Ansicht von unten auf das zweite Ausführungsbeispiel eines erfindungsgemäßen Verdrängungskörpers,
- Fig. 9: schematisch eine Seitenansicht auf das zweite Ausführungsbeispiel mit Blickrichtung B-B,
- Fig. 10: schematisch eine Seitenansicht auf das zweite Ausführungsbeispiel mit Blickrichtung A-A,
- Fig. 11: schematisch eine Ansicht von oben auf das zweite Ausführungsbeispiel eines erfindungsgemäßen Verdrängungskörpers mit einer ersten Konstellation von gehaltenen Bewehrungsstäben,
- Fig. 12: schematisch eine Ansicht von unten auf das zweite Ausführungsbeispiel eines erfindungsgemäßen Verdrängungskörpers mit der ersten Konstellation von gehaltenen Bewehrungsstäben,
- Fig. 13: schematisch eine Seitenansicht mit Blickrichtung B-B auf das zweite Ausführungsbeispiel mit der ersten Konstellation von gehaltenen Bewehrungsstäben mit Blickrichtung B-B,
- Fig. 14: schematisch eine Ansicht von oben auf das zweite Ausführungsbeispiel eines erfindungsgemäßen Verdrängungskörpers mit einer zweiten Konstellation von gehaltenen Bewehrungsstäben,
- Fig. 15: schematisch eine Ansicht von unten auf das zweite Ausführungsbeispiel eines erfindungsgemäßen Verdrängungskörpers mit der zweiten Konstellation von gehaltenen Bewehrungsstäben,
- Fig. 16: schematisch eine Seitenansicht mit Blickrichtung B-B auf das zweite Ausführungsbeispiel mit der zweiten Konstellation von gehaltenen Bewehrungsstäben mit Blickrichtung B-B,
- Fig. 17: schematisch eine Ansicht von oben auf das zweite Ausführungsbeispiel eines erfindungsgemäßen Verdrängungskörpers mit einer dritten Konstellation von gehaltenen Bewehrungsstäben,
- Fig. 18: schematisch eine Ansicht von unten auf das zweite Ausführungsbeispiel eines erfindungsgemäßen Verdrängungskörpers mit der dritten Konstellation von gehaltenen Bewehrungsstäben,
- Fig.19: schematisch eine Seitenansicht mit Blickrichtung B-B auf das zweite Ausführungsbeispiel mit der dritten Konstellation von gehaltenen Bewehrungsstäben mit Blickrichtung B-B,
- Fig. 20: schematisch eine Seitenansicht mit Blickrichtung A-A auf das zweite Ausführungsbeispiel mit der dritten Konstellation von gehaltenen Bewehrungsstäben,
- Fig. 21: eine schematische Detailansicht eines Ausführungsbeispiels einer Aufnahmevorrichtung eines erfindungsgemäßen Verdrängungskörpers,
- Fig. 22: eine schematische Detailansicht eines dritten Ausführungsbeispiels eines erfindungsgemäßen Verdrängungskörpers.
- Fig. 23: eine perspektivische Ansicht eines vierten Ausführungsbeispiels eines erfindungsgemäßen Verdrängungskörpers,
- Fig. 24: eine perspektivische Ansicht eines ersten Ausführungsbeispiels einer erfindungsgemäßen Betonformungseinlage,
- Fig. 25: eine perspektivische Ansicht eines zweiten Ausführungsbeispiels einer erfindungsgemäßen Betonformungseinlage,
- Fig. 26: eine Detailansicht des zweiten Ausführungsbeispiels einer erfindungsgemäßen Betonformungseinlage,
- Fig. 27: eine Ansicht eines dritten Ausführungsbeispiels einer erfindungsgemäßen Betonformungseinlage,
- Fig. 28: eine Ansicht eines vierten Ausführungsbeispiels einer erfindungsgemäßen Betonformungseinlage,
- Fig. 29: eine Ansicht eines fünften Ausführungsbeispiels einer erfindungsgemäßen Betonformungseinlage, und
- Fig.30: eine Ansicht eines sechsten Ausführungsbeispiels einer erfindungsgemäßen Betonformungseinlage.

Fig. 1 zeigt schematisch eine Seitenansicht eines ersten Ausführungsbeispiels eines erfindungsgemäßen Verdrängungskörpers 1 mit einer geschlossenen Hülle 2. In Figur 1 sind der besseren Übersichtlichkeit halber keine Bewehrungsstäbe eingezeichnet. Hingegen zeigen die Figuren 2 bis 4 exemplarisch den Verdrängungskörpers 1 mit unterschiedlichen Konstellationen von Bewehrungsstäben, die bei diesem Ausführungsbeispiel senkrecht zur Zeichenebene verlaufen, wobei nicht alle möglichen Konstellationen dargestellt sind.

Der Verdrängungskörper 1 weist auf seiner Oberseite zwei erste Aufnahmevorrichtungen 3 auf, die dazu ausgebildet sind, jeweils einen in einer ersten Ebene 4 verlaufenden Bewehrungsstab auf Abstand (von beispielsweise 20 mm) zu der geschlossenen Hülle 2 und/oder zu einer, insbesondere horizontalen, Referenzebene 5 der geschlossenen Hülle 2 zu halten.

Der Verdrängungskörper 1 weist auf seiner Oberseite außerdem eine zweite Aufnahmevorrichtung 6 auf, die dazu ausgebildet ist, einen in einer zweiten Ebene 7, die zu der ersten Ebene 4 parallel und beabstandet ist, (und senkrecht zur Zeichenebene) verlaufenden Bewehrungsstab auf Abstand (von beispielsweise 15 mm) zu der geschlossenen Hülle 2 und/oder zu der Referenzebene 5 der geschlossenen Hülle zu halten.

Der Verdrängungskörper 1 weist auf seiner Unterseite zwei dritte Aufnahmevorrichtungen 8 auf, die dazu ausgebildet sind, jeweils einen in einer dritten Ebene 9, die zu der ersten Ebene 4 und zu der zweiten Ebene 7 parallel und beabstandet ist, verlaufenden Bewehrungsstab auf Abstand (von beispielsweise 20 mm) zu der geschlossenen Hülle 2 und/oder zu der Referenzebene 5 der geschlossenen Hülle 2 zu halten.

Der Verdrängungskörper 1 weist auf seiner Unterseite außerdem eine vierte Aufnahmevorrichtung 10 auf, die dazu ausgebildet ist, einen in einer vierten Ebene 11, die zu der ersten Ebene 4 und der zweiten Ebene 7 und der dritten Ebene 9 parallel und beabstandet ist, verlaufenden Bewehrungsstab auf Abstand (von beispielsweise 15 mm) zu der geschlossenen Hülle 2 und/oder zu der Referenzebene 5 der geschlossenen Hülle 2 zu halten.

Figur 2 zeigt das erste Ausführungsbeispiel in einer ersten möglichen Konstellation von gehaltenen Bewährungsstäben 12, 13. Bei dieser Konstellation sind zwei untere Bewährungsstäbe 12 von den dritten Aufnahmevorrichtungen 8 auf der Unterseite gehalten, während auf der Oberseite ein oberer Bewehrungsstab 13 von der zweiten Aufnahmevorrichtung 6 gehalten wird. Die Längserstreckungsrichtungen der Bewährungsstäbe 12, 13 verlaufen senkrecht zur Zeichenebene. Die zweite Ebene 7, in der der obere Bewährungsstab 13 angeordnet ist, und die dritte Ebene 9, in der die unteren Bewährungsstäbe 12 angeordnet sind, weisen zueinander einen ersten Abstand 14 auf.

Figur 3 zeigt das erste Ausführungsbeispiel in einer zweiten möglichen Konstellation von gehaltenen Bewährungsstäben 12, 13. Bei dieser Konstellation sind zwei untere Bewährungsstäbe 12 von den dritten Aufnahmevorrichtungen 8 auf der Unterseite gehalten, während auf der Oberseite zwei obere Bewährungsstäbe 13 von den ersten Aufnahmevorrichtungen 3 gehalten sind. Die Längserstreckungsrichtungen der Bewährungsstäbe 12, 13 verlaufen senkrecht zur Zeichenebene. Die erste Ebene 4, in der die oberen Bewährungsstäbe 13 angeordnet sind, und die dritte Ebene 9, in der die unteren Bewährungsstäbe 12 angeordnet ist, weisen zueinander einen zweiten Abstand 15 auf, der größer ist als der erste Abstand 14.

Figur 4 zeigt das erste Ausführungsbeispiel in einer dritten möglichen Konstellation von gehaltenen Bewährungsstäben 12, 13. Bei dieser Konstellation ist ein unterer Bewehrungsstab 12 von der vierten Aufnahmevorrichtung 10 auf der Unterseite gehalten, während auf der Oberseite ein oberer Bewehrungsstab 13 von der zweiten Aufnahmevorrichtung 6 gehalten wird. Die Längserstreckungsrichtungen der Bewährungsstäbe 12, 13 verlaufen senkrecht zur Zeichenebene. Die zweite Ebene 7, in der der obere Bewährungsstab 13 angeordnet ist, und die vierte Ebene 11, in der der untere Bewehrungsstab 12 angeordnet ist, weisen zueinander einen dritten Abstand 16 auf, der kleiner ist als der erste Abstand 14 und der zweite Abstand 16.

Figur 5 zeigt das erste Ausführungsbeispiel in einer vierten möglichen Konstellation von gehaltenen Bewährungsstäben 12, 13. Bei dieser Konstellation sind zwei untere Bewährungsstäbe 12 von den dritten Aufnahmevorrichtungen 8 auf der Unterseite gehalten, während auf der Oberseite ein einziger oberer Bewehrungsstab 13 von einer der ersten Aufnahmevorrichtungen 3 gehalten ist. Insoweit liegt auf der Oberseite eine asymmetrische Anordnung des oberen Bewehrungsstabes 13 vor. Die Längserstreckungsrichtungen der Bewährungsstäbe 12, 13 verlaufen senkrecht zur Zeichenebene. Die erste Ebene 4, in der die oberen Bewährungsstäbe 13 angeordnet sind, und die dritte Ebene 9, in der die unteren Bewährungsstäbe 12 angeordnet ist, weisen zueinander einen zweiten Abstand 15 auf, der größer ist als der erste Abstand 14.

Figur 6 zeigt das erste Ausführungsbeispiel in einer fünften möglichen Konstellation von gehaltenen Bewährungsstäben 12, 13. Bei dieser Konstellation ist ein einziger unterer Bewährungsstab 12 von einer der dritten Aufnahmevorrichtungen 8 auf der Unterseite gehalten, während auf der Oberseite zwei obere Bewährungsstäbe 13 von den ersten Aufnahmevorrichtungen 3 gehalten sind. Insoweit liegt auf der Unterseite eine asymmetrische Anordnung des unteren Bewehrungsstabes 12 vor. Die Längserstreckungsrichtungen der Bewährungsstäbe 12, 13 verlaufen senkrecht zur Zeichenebene. Die erste Ebene 4, in der die oberen Bewährungsstäbe 13 angeordnet sind, und die dritte Ebene 9, in der die unteren Bewährungsstäbe 12 angeordnet ist, weisen zueinander einen zweiten Abstand 15 auf, der größer ist als der erste Abstand 14.

Fig. 7 zeigt schematisch eine Ansicht von oben auf ein zweites Ausführungsbeispiel eines erfindungsgemäßen Verdrängungskörpers 2.

Der Verdrängungskörper 1 weist auf seiner Oberseite drei erste Aufnahmevorrichtungen 3 auf, die dazu ausgebildet sind, jeweils einen in einer ersten Ebene 4 verlaufenden oberen Bewehrungsstab 13 auf Abstand zu der geschlossenen Hülle 2 und/oder zu einer, insbesondere horizontalen, Referenzebene 5 der geschlossenen Hülle 2 zu halten. Zwei der ersten Aufnahmevorrichtungen 3 sind dazu ausgebildet, jeweils einen in Richtung B-B ausgerichteten oberen Bewehrungsstab 13 zu halten. Eine andere der ersten Aufnahmevorrichtungen 3 ist dazu ausgebildet, einen in Richtung A-A ausgerichteten oberen Bewehrungsstab 13 zu halten.

Der Verdrängungskörper 1 weist auf seiner Oberseite drei zweite Aufnahmevorrichtungen 6 auf, die dazu ausgebildet sind, jeweils einen in einer zweiten Ebene 7 verlaufenden oberen Bewehrungsstab 13 auf Abstand zu der geschlossenen Hülle 2 und/oder zu einer, insbesondere horizontalen, Referenzebene 5 der geschlossenen Hülle 2 zu halten. Zwei der ersten Aufnahmevorrichtungen 3 sind dazu ausgebildet, jeweils einen in Richtung A-A ausgerichteten oberen Bewehrungsstab 13 zu halten. Eine andere der ersten Aufnahmevorrichtungen 3 ist dazu ausgebildet, einen in Richtung B-B ausgerichteten oberen Bewehrungsstab 13 zu halten.

Fig. 8 zeigt schematisch eine Ansicht von unten auf das zweite Ausführungsbeispiel eines erfindungsgemäßen Verdrängungskörpers 2.

Der Verdrängungskörper 1 weist auf seiner Unterseite drei dritte Aufnahmevorrichtungen 8 auf, die dazu ausgebildet sind, jeweils einen in einer dritten Ebene 9 verlaufenden unteren Bewehrungsstab 12 auf Abstand zu der geschlossenen Hülle 2 und/oder zu einer, insbesondere horizontalen, Referenzebene 5 der geschlossenen Hülle 2 zu halten. Zwei der dritten Aufnahmevorrichtungen 3 sind dazu ausgebildet, jeweils einen in Richtung B-B ausgerichteten unteren Bewehrungsstab 12 zu halten. Eine andere der dritten Aufnahmevorrichtungen 8 ist dazu ausgebildet, einen in Richtung A-A ausgerichteten oberen Bewehrungsstab 12 zu halten.

Der Verdrängungskörper 1 weist auf seiner Unterseite drei vierte Aufnahmevorrichtungen 10 auf, die dazu ausgebildet sind, jeweils einen in einer vierten Ebene 11 verlaufenden unteren Bewehrungsstab 12 auf Abstand zu der geschlossenen Hülle 2 und/oder zu einer, insbesondere horizontalen, Referenzebene 5 der geschlossenen Hülle 2 zu halten. Zwei der vierten Aufnahmevorrichtungen 10 sind dazu ausgebildet, jeweils einen in Richtung A-A ausgerichteten unteren Bewehrungsstab 12 zu halten. Eine andere der vierten Aufnahmevorrichtungen 10 ist dazu ausgebildet, einen in Richtung B-B ausgerichteten unteren Bewehrungsstab 12 zu halten.

Fig. 9 zeigt schematisch eine Seitenansicht auf das zweite Ausführungsbeispiel mit Blickrichtung B-B, wobei der besseren Übersichtlichkeit halber nur die Aufnahmevorrichtungen zum Halten der in Richtung B-B ausgerichteten Bewehrungsstäbe 12, 13 gezeigt sind.

Fig.10 zeigt schematisch eine Seitenansicht auf das zweite Ausführungsbeispiel mit Blickrichtung A-A, wobei der besseren Übersichtlichkeit halber nur die Aufnahmevorrichtungen zum Halten der in Richtung A-A ausgerichteten Bewehrungsstäbe 12, 13 gezeigt sind.

Fig. 11 zeigt schematisch eine Ansicht von oben auf das zweite Ausführungsbeispiel eines erfindungsgemäßen Verdrängungskörpers 2 mit einer ersten Konstellation von gehaltenen Bewehrungsstäben 12, 13. Auf der Oberseite ist ein einziger oberer Bewehrungsstab 13, der in Richtung B-B ausgerichtet ist, von der zweiten Aufnahmevorrichtung 6 gehalten.

Fig. 12 zeigt schematisch eine Ansicht von unten auf das zweite Ausführungsbeispiel eines erfindungsgemäßen Verdrängungskörpers 2 mit der ersten Konstellation von gehaltenen Bewehrungsstäben 12, 13. Auf der Unterseite sind zwei untere Bewährungsstäbe 12 von den dritten Aufnahmevorrichtungen 8 gehalten.

Fig. 13 zeigt schematisch eine Seitenansicht mit Blickrichtung B-B auf das zweite Ausführungsbeispiel mit der ersten Konstellation von gehaltenen Bewehrungsstäben 12, 13. Es ist zu erkennen, dass sich die oberen und unteren Bewährungsstäbe 12,13 in der zweiten Ebene 7 und in der dritten Ebene 9 befinden und einen ersten Abstand 14 zueinander aufweisen.

Fig. 14 zeigt schematisch eine Ansicht von oben auf das zweite Ausführungsbeispiel eines erfindungsgemäßen Verdrängungskörpers 2 mit einer zweiten Konstellation von gehaltenen Bewehrungsstäben 12, 13. Auf der Oberseite sind zwei obere Bewehrungsstäbe 13, die in Richtung B-B ausgerichtet sind, von den ersten Aufnahmevorrichtungen 3 gehalten.

Fig. 15 zeigt schematisch eine Ansicht von unten auf das zweite Ausführungsbeispiel eines erfindungsgemäßen Verdrängungskörpers 2 mit der zweiten Konstellation von gehaltenen Bewehrungsstäben 12, 13. Auf der Unterseite sind zwei untere Bewährungsstäbe 12 von den dritten Aufnahmevorrichtungen 8 gehalten.

Fig. 16 zeigt schematisch eine Seitenansicht mit Blickrichtung B-B auf das zweite Ausführungsbeispiel mit der zweiten Konstellation von gehaltenen Bewehrungsstäben 12, 13. Es ist zu erkennen, dass sich die oberen und unteren Bewährungsstäbe 12,13 in der ersten Ebene 4 und in der dritten Ebene 9 befinden und einen zweiten Abstand 15 zueinander aufweisen, der größer ist als der erste Abstand 14.

Fig. 17 zeigt schematisch eine Ansicht von oben auf das zweite Ausführungsbeispiel eines erfindungsgemäßen Verdrängungskörpers 2 mit einer dritten Konstellation von gehaltenen Bewehrungsstäben 12, 13. Auf der Oberseite ist ein einziger oberer Bewehrungsstab 13, der in Richtung B-B ausgerichtet ist, von der zweiten Aufnahmevorrichtung 6 gehalten.

Fig. 18 zeigt schematisch eine Ansicht von unten auf das zweite Ausführungsbeispiel eines erfindungsgemäßen Verdrängungskörpers 2 mit der dritten Konstellation von gehaltenen Bewehrungsstäben 12, 13. Auf der Unterseite sind zwei untere Bewährungsstäbe 12 von den dritten Aufnahmevorrichtungen 8 gehalten.

Fig. 19 zeigt schematisch eine Seitenansicht mit Blickrichtung B-B auf das zweite Ausführungsbeispiel mit der dritten Konstellation von gehaltenen Bewehrungsstäben 12, 13. Es ist zu erkennen, dass sich die oberen und unteren Bewährungsstäbe 12,13 in der zweiten Ebene 7 und in der vierten Ebene 11 befinden und einen dritten Abstand 16 zueinander aufweisen, der kleiner als der erste Abstand 14 und kleiner als der zweite Abstand 15 ist.

Fig. 20 zeigt schematisch eine Seitenansicht mit Blickrichtung A-A auf das zweite Ausführungsbeispiel mit der dritten Konstellation von gehaltenen Bewehrungsstäben 12, 13. Es ist auch in dieser Figur zu erkennen, dass sich die oberen und unteren Bewährungsstäbe 12,13 in der zweiten Ebene 7 und in der vierten Ebene 11 befinden und einen dritten Abstand 16 zueinander aufweisen, der kleiner als der erste Abstand 14 und kleiner als der zweite Abstand 15 ist.

Fig. 21 zeigt eine schematische Detailansicht eines Ausführungsbeispiels einer Aufnahmevorrichtung 17 eines erfindungsgemäßen Verdrängungskörpers 2, die beispielsweise eine erste Aufnahmevorrichtung 3, eine zweite Aufnahmevorrichtung 6 usw. sein kann.

Die Aufnahmevorrichtung 17 weist mehrere unterschiedliche Funktionselemente zum Herstellen von Reibschlussverbindungen und Formschlussverbindungen mit einem Bewehrungsstab 12, 13 auf. Es ist allerdings möglich, dass eine andere mögliche Aufnahmevorrichtung vollständig oder teilweise andere Funktionselemente und/oder eine andere Kombination von diesen Funktionselementen (oder einigen dieser Funktionselemente) mit anderen Funktionselementen aufweist.

Die Aufnahmevorrichtung 17 weist eine Nut 18 auf, in die ein (in der Figur gestrichelt dargestellter) Bewährungsstab 12, 13 formschlüssig einfügbar ist.

Die Aufnahmevorrichtung 17 weist außerdem einen Haken 19 auf, der dazu ausgebildet ist, einen Bewährungsstab 12, 13 zu umgreifen und der als Schnapphaken ausgebildet ist. Der Haken 18 ist unter einem Winkel von 45 Grad Längserstreckungsrichtung des zu haltenden Bewehrungsstabes 12, 13 angeordnet. Ein elastisch bewegbarer oberer Teil 20 des Hakens wird beim Einlegen eines Bewehrungsstabes 12, 13 von dem Bewehrungsstab 12, 13 zur Seite gedrückt und springt anschließend auf Grund seiner Elastizität über den Bewehrungsstab 12, 13 zurück in seine Ausgangsstellung, so dass der Bewehrungsstab 12, 13 von dem Haken 19 umgriffen ist und gehalten wird.

Die Aufnahmevorrichtung 17 weist außerdem einen Klemmspalt 21 auf. Der Klemmspalt 21 ist zwischen zwei Kegelstümpfen 22 ausgebildet, die von der geschlossenen Hülle 2 abstehen.

Fig. 22 zeigt eine Detailansicht eines dritten Ausführungsbeispiels eines erfindungsgemäßen Verdrängungskörpers 2 mit einer ersten Aufnahmevorrichtung 3 die dazu ausgebildet ist, einen in einer ersten Ebene 4 verlaufenden Bewehrungsstab 12, 13 auf Abstand (von beispielsweise 20 mm) zu der geschlossenen Hülle 2 zu halten, und mit einer zweiten Aufnahmevorrichtung 6 die dazu ausgebildet ist, einen in einer zweiten Ebene 7 verlaufenden Bewehrungsstab 12, 13 auf Abstand (von beispielsweise 15 mm) zu der geschlossenen Hülle 2 zu halten.

Fig. 23 zeigt eine perspektivische Ansicht eines vierten Ausführungsbeispiels eines erfindungsgemäßen Verdrängungskörpers 1. Der Verdrängungskörper 1 ist aus einem ersten Verdrängungskörperteil 23 und einem zweiten Verdrängungskörperteil 24 zusammengesetzt. Das erste Verdrängungskörperteil 23 und das zweite Verdrängungskörperteil 24 sind gleich ausgebildet und mittels ersten und zweiten Verbindungsvorrichtungen 25, 26 miteinander rastend verbunden.

Der Verdrängungskörper 1 weist auf seiner Oberseite drei erste Aufnahmevorrichtungen 3 auf, die dazu ausgebildet sind, jeweils einen in einer ersten Ebene 4 verlaufenden oberen Bewehrungsstab 13 auf Abstand zu der geschlossenen Hülle 2 und/oder zu einer, insbesondere horizontalen, Referenzebene 5 der geschlossenen Hülle 2 zu halten.

Der Verdrängungskörper 1 weist auf seiner Oberseite außerdem drei zweite Aufnahmevorrichtungen 6 auf, die dazu ausgebildet sind, jeweils einen in einer zweiten Ebene 7 verlaufenden oberen Bewehrungsstab 13 auf Abstand zu der geschlossenen Hülle 2 und/oder zu einer, insbesondere horizontalen, Referenzebene 5 der geschlossenen Hülle 2 zu halten.

Die Aufnahmevorrichtungen 3, 6 weisen mehrere Nuten 18 auf, in die ein Bewährungsstab 12, 13 formschlüssig einfügbar ist. Die Aufnahmevorrichtungen 3, 6 weisen außerdem Haken 19 auf, die dazu ausgebildet sind, jeweils einen Bewährungsstab 12, 13 zu umgreifen. Bei dieser Ausführung gehört jeder der Haken 19 zu zwei der Aufnahmevorrichtungen 3, 6. Die Aufnahmevorrichtungen 3, 6 weisen außerdem mehrere Klemmspalte 21 auf, die jeweils zwischen zwei Kegelstümpfen 22 ausgebildet sind, die von der geschlossenen Hülle 2 abstehen.

Fig. 24 zeigt eine perspektivische Ansicht eines ersten Ausführungsbeispiels einer erfindungsgemäßen Betonformungseinlage 27, die mehrere in einer Reihe angeordnete Verdrängungskörper 1 aufweist. Die Verdrängungskörper 1 der Betonformungseinlage 27 fungieren als Verbindungselemente, die vier Bewehrungsstäbe 12, 13 miteinander verbinden, die in unterschiedlichen horizontalen Ebenen angeordnet sind. Konkret sind untere Bewehrungsstäbe 12 mittels dritten Aufnahmevorrichtungen 8 der Verdrängungskörper 1 festgelegt, während die oberen Bewehrungsstäbe 13 mittels ersten Aufnahmevorrichtungen 3 der Verdrängungskörper 1 festgelegt sind.

Fig. 25 zeigt eine perspektivische Ansicht eines zweiten Ausführungsbeispiels einer erfindungsgemäßen Betonformungseinlage 27, die mehrere in einer Reihe angeordnete Verdrängungskörper 1 aufweist. Bei dieser Ausführung sind untere Bewehrungsstäbe 12 mittels dritten Aufnahmevorrichtungen 8 der Verdrängungskörper 1 festgelegt, während ein oberer Bewehrungsstab 13 mittels zweiten Aufnahmevorrichtungen 6 der Verdrängungskörper 1 festgelegt ist, wodurch eine geringerer Abstand der Ebenen der oberen und unteren Bewehrungsstäbe 12, 13 realisiert ist, als bei dem ersten Ausführungsbeispiels einer erfindungsgemäßen Betonformungseinlage 27.

Fig. 26 zeigt eine Detailansicht des zweiten Ausführungsbeispiels einer erfindungsgemäßen Betonformungseinlage 27.

Fig. 27 zeigt eine Ansicht von oben auf ein drittes Ausführungsbeispiel einer erfindungsgemäßen Betonformungseinlage 27, bei der jeder Verdrängungskörper 1 mit zwei unteren Bewehrungsstäben 12 und mit einem oberen Bewehrungsstab 13 verbunden ist, wobei die unteren Bewehrungsstäbe 12 in der Projektion auf eine horizontale Ebene orthogonal zu den oberen Bewehrungsstäben 13 angeordnet sind.

Fig. 28 zeigt eine Ansicht von oben auf ein viertes Ausführungsbeispiel einer erfindungsgemäßen Betonformungseinlage 27, bei der jeder Verdrängungskörper 1 mit zwei unteren Bewehrungsstäben 12 und mit zwei oberen Bewehrungsstäben 13 verbunden ist, wobei die unteren Bewehrungsstäbe 12 in der Projektion auf eine horizontale Ebene orthogonal zu den oberen Bewehrungsstäben 13 angeordnet sind.

Fig. 29 zeigt eine Ansicht von oben auf ein fünftes Ausführungsbeispiel einer erfindungsgemäßen Betonformungseinlage 27, bei der jeder Verdrängungskörper 1 mit einem unteren Bewehrungsstab 12 und mit einem oberen Bewehrungsstab 13 verbunden ist, wobei die unteren Bewehrungsstäbe 12 in der Projektion auf eine horizontale Ebene orthogonal zu den oberen Bewehrungsstäben 13 angeordnet sind.

Fig. 30 zeigt eine Ansicht von oben auf ein sechstes Ausführungsbeispiel einer erfindungsgemäßen Betonformungseinlage 27, bei der jeder Verdrängungskörper 1 mit zwei unteren Bewehrungsstäben 12 und mit einem oberen Bewehrungsstab 13 verbunden ist, wobei die unteren Bewehrungsstäbe 12 in der Projektion auf eine horizontale Ebene orthogonal zu den oberen Bewehrungsstäben 13 angeordnet sind.

Die Ausführungsbeispiele der Betonformungseinlagen 27, insbesondere das sechste Ausführungsbeispiel, zeigen, dass sich mit den erfindungsgemäßen Verdrängungskörpern 1 zusammen mit einzelnen Bewehrungsstäben 12, 13, die vorzugsweise nicht mit anderen Bewehrungsstäben unmittelbar verbunden, insbesondere verschweißt, sind und die insbesondere nicht Teil einer verschweißten Bewehrungsmatte sind, weitgehend beliebig geformte und an die jeweiligen räumlichen Anforderungen angepasste Betonformungseinlagen 27 bilden lassen.

### Bezugszeichenhste:

- 1: Verdrängungskörper
- 2: geschlossene Hülle
- 3: erste Aufnahmevorrichtung
- 4: erste Ebene
- 5: Referenzebene
- 6: zweite Aufnahmevorrichtung
- 7: zweite Ebene
- 8: dritte Aufnahmevorrichtung
- 9: dritte Ebene
- 10: vierte Aufnahmevorrichtung
- 11: vierte Ebene
- 12: unterer Bewehrungsstab
- 13: oberer Bewehrungsstab
- 14: erster Abstand
- 15: zweiter Abstand
- 16: dritter Abstand
- 17: Aufnahmevorrichtung
- 18: Nut
- 19: Haken
- 20: oberer Teil des Hakens 19
- 21: Klemmspalt
- 22: Kegelstumpf
- 23: Erstes Verdrängungskörperteil
- 24: Zweites Verdrängungskörperteil
- 25: Verbindungsvorrichtung
- 26: Verbindungsvorrichtung
- 27: Betonformungseinlage

## Patentansprüche

1. Verdrängungskörper (1) mit einer geschlossenen Hülle (2), der dazu ausgebildet ist, vor einem Betoniervorgang in einer Schalung angeordnet zu werden, der
a. wenigstens eine erste Aufnahmevorrichtung (3) auf einer Oberseite der geschlossenen Hülle aufweist, die dazu ausgebildet ist, einen in einer ersten Ebene (4) verlaufenden Bewehrungsstab auf einem von Null verschiedenen Abstand zu der geschlossenen Hülle und/oder zu einer, insbesondere horizontalen, Referenzebene (5) der geschlossenen Hülle zu halten,
**dadurch gekennzeichnet, dass** der Verdrängungskörper (1)
b. wenigstens eine zweite Aufnahmevorrichtung (6) auf der Oberseite der geschlossenen Hülle, die dazu ausgebildet ist, einen in einer zweiten Ebene (7), die zu der ersten Ebene (4) parallel und beabstandet ist, verlaufenden Bewehrungsstab auf einem von Null verschiedenen Abstand zu der geschlossenen Hülle und/oder zu der Referenzebene (5) der geschlossenen Hülle zu halten, und
c. wenigstens eine dritte Aufnahmevorrichtung (8) auf einer Unterseite der geschlossenen Hülle, die dazu ausgebildet ist, einen in einer dritten Ebene (9), die zu der ersten und der zweiten Ebene (4, 7) parallel und beabstandet ist, verlaufenden Bewehrungsstab auf einem von Null verschiedenen Abstand zu der geschlossenen Hülle und/oder zu der Referenzebene (5) der geschlossenen Hülle zu halten, aufweist.

2. Verdrängungskörper (1) nach Anspruch 1, **gekennzeichnet durch** wenigstens eine vierte Aufnahmevorrichtung (10) auf der Unterseite der geschlossenen Hülle, die dazu ausgebildet ist, einen in einer vierten Ebene (11), die zu der ersten und der zweiten und der dritten Ebene (7, 9) parallel und beabstandet ist, verlaufenden Bewehrungsstab auf einem von Null verschiedenen Abstand zu der geschlossenen Hülle und/oder zu der Referenzebene (5) der geschlossenen Hülle zu halten, wobei der Verdrängungskörper (1) vorzugsweise mehrere vierte Aufnahmevorrichtungen (10) aufweist, von denen jede dazu ausgebildet ist, jeweils einen eigenen in der vierten Ebene (11) verlaufenden Bewehrungsstab auf einem von Null verschiedenen Abstand zu der geschlossenen Hülle und/oder zu einer, insbesondere horizontalen, Referenzebene (5) der geschlossenen Hülle zu halten.

3. Verdrängungskörper (1) nach einem der Ansprüche 1 oder 2, **dadurch gekennzeichnet, dass** der Verdrängungskörper (1) aus einem ersten Verdrängungskörperteil (23) und einem zweiten Verdrängungskörperteil (24) zusammengesetzt ist, wobei das erste Verdrängungskörperteil (23) und das zweite Verdrängungskörperteil (24) vorzugsweise gleich ausgebildet sind, wobei vorzugsweise das erste Verdrängungskörperteil (23) und das zweite Verdrängungskörperteil (24) jeweils schalenförmig ausgebildet sind und durch Ausführen einer Verbindungsbewegung senkrecht zur Ebene der Schalenöffnung mittels Verbindungsvorrichtungen (25, 26) miteinander verbindbar oder verbunden sind.

4. Verdrängungskörper (1) nach Anspruch 3, **dadurch gekennzeichnet, dass** das erste Verdrängungskörperteil (23) eine erste Verbindungsvorrichtung (25) aufweist und dass das zweite Verdrängungskörperteil (24) eine zweite Verbindungsvorrichtung (26) aufweist, wobei die erste Verbindungsvorrichtung (25) und die zweite Verbindungsvorrichtung (26) zusammen wirken und das erste Verdrängungskörperteil (23) und das zweite Verdrängungskörperteil (24) verbinden, wobei die erste Verbindungsvorrichtung (25) und die zweite Verbindungsvorrichtung (26) gleich ausgebildet sind und/oder wobei die erste Verbindungsvorrichtung (25) und die zweite Verbindungsvorrichtung (26) jeweils wenigstens ein Rastelement aufweisen.

5. Verdrängungskörper (1) nach einem der Ansprüche 3 oder 4, **dadurch gekennzeichnet, dass** das erste Verdrängungskörperteil (23) eine am Rand wenigstens teilweise umlaufende Dichtungsnut aufweist, in die eine Feder des zweiten Verdrängungskörperteils (24) eingreift und/oder dass das zweite Verdrängungskörperteil (24) eine am Rand wenigstens teilweise umlaufende Dichtungsnut aufweist in die eine Feder des ersten Verdrängungskörperteils (23) eingreift.

6. Verdrängungskörper (1) nach einem der Ansprüche 1 bis 5, **dadurch gekennzeichnet, dass** der Verdrängungskörper (1) mehrere erste Aufnahmevorrichtungen (3) aufweist, von denen jede dazu ausgebildet ist, jeweils einen eigenen in der ersten Ebene (4) verlaufenden Bewehrungsstab auf einem von Null verschiedenen Abstand zu der geschlossenen Hülle und/oder zu einer, insbesondere horizontalen, Referenzebene (5) der geschlossenen Hülle zu halten, wobei der Verdrängungskörper (1) mehrere zweite Aufnahmevorrichtungen (6) aufweist, von denen jede dazu ausgebildet ist, jeweils einen eigenen in der zweiten Ebene (7) verlaufenden Bewehrungsstab auf einem von Null verschiedenen Abstand zu der geschlossenen Hülle und/oder zu einer, insbesondere horizontalen, Referenzebene (5) der geschlossenen Hülle zu halten und wobei der Verdrängungskörper (1) mehrere dritte Aufnahmevorrichtungen (8) aufweist, von denen jede dazu ausgebildet ist, jeweils einen eigenen in der dritten Ebene (9) verlaufenden Bewehrungsstab auf einem von Null verschiedenen Abstand zu der geschlossenen Hülle und/oder zu einer, insbesondere horizontalen, Referenzebene (5) der geschlossenen Hülle zu halten..

7. Verdrängungskörper (1) nach einem der Ansprüche 2 bis 6, **dadurch gekennzeichnet, dass** der Verdrängungskörper (1)
a. auf seiner Oberseite drei erste Aufnahmevorrichtungen (3) aufweist, die dazu ausgebildet sind, jeweils einen in der ersten Ebene (4) verlaufenden oberen Bewehrungsstab auf einem von Null verschiedenen Abstand zu der geschlossenen Hülle und/oder zu einer, insbesondere horizontalen, Referenzebene (5) der geschlossenen Hülle zu halten, wobei zwei der ersten Aufnahmevorrichtungen (3) dazu ausgebildet sind, jeweils einen in einer Richtung B-B ausgerichteten oberen Bewehrungsstab zu halten, und wobei eine andere der ersten Aufnahmevorrichtungen (3) dazu ausgebildet ist, einen in einer zur Richtung B-B senkrechten Richtung A-A ausgerichteten oberen Bewehrungsstab zu halten, und der
b. auf seiner Oberseite drei zweite Aufnahmevorrichtungen (6) aufweist, die dazu ausgebildet sind, jeweils einen in der zweiten Ebene (7) verlaufenden oberen Bewehrungsstab auf einem von Null verschiedenen Abstand zu der geschlossenen Hülle und/oder zu einer, insbesondere horizontalen, Referenzebene (5) der geschlossenen Hülle zu halten, wobei zwei der zweiten Aufnahmevorrichtungen (6) dazu ausgebildet sind, jeweils einen in der Richtung A-A ausgerichteten oberen Bewehrungsstab zu halten, und wobei eine andere der zweiten Aufnahmevorrichtungen (6) dazu ausgebildet ist, einen in der Richtung B-B ausgerichteten oberen Bewehrungsstab zu halten, und der
c. auf seiner Unterseite drei dritte Aufnahmevorrichtungen (8) aufweist, die dazu ausgebildet sind, jeweils einen in der dritten Ebene (9) verlaufenden unteren Bewehrungsstab auf einem von Null verschiedenen Abstand zu der geschlossenen Hülle und/oder zu einer, insbesondere horizontalen, Referenzebene (5) der geschlossenen Hülle zu halten, wobei zwei der dritten Aufnahmevorrichtungen (8) dazu ausgebildet sind, jeweils einen in der Richtung B-B ausgerichteten unteren Bewehrungsstab zu halten, und wobei eine andere der dritten Aufnahmevorrichtungen (8) dazu ausgebildet ist, einen in der Richtung A-A ausgerichteten unteren Bewehrungsstab zu halten, und der
d. auf seiner Unterseite drei vierte Aufnahmevorrichtungen (10) aufweist, die dazu ausgebildet sind, jeweils einen in der vierten Ebene (11) verlaufenden unteren Bewehrungsstab auf einem von Null verschiedenen Abstand zu der geschlossenen Hülle und/oder zu einer, insbesondere horizontalen, Referenzebene (5) der geschlossenen Hülle zu halten, wobei zwei der vierten Aufnahmevorrichtungen (10) dazu ausgebildet sind, jeweils einen in der Richtung A-A ausgerichteten unteren Bewehrungsstab zu halten, und wobei eine andere der vierten Aufnahmevorrichtungen (10) dazu ausgebildet ist, einen in der Richtung B-B ausgerichteten unteren Bewehrungsstab zu halten.

8. Verdrängungskörper (1) nach einem der Ansprüche 1 bis 7, **dadurch gekennzeichnet, dass** wenigstens eine der Aufnahmevorrichtungen (3, 6, 8, 10) eine Nut (18) aufweist, in die ein Bewährungsstab formschlüssig einfügbar ist, dass wenigstens eine der Aufnahmevorrichtungen (3, 6, 8, 10) wenigsten zwei Nuten (18) aufweist, die derart angeordnet sind, dass ein (und derselbe) Bewährungsstab formschlüssig in beide Nuten (18) einfügbar ist, dass wenigstens eine der Aufnahmevorrichtungen (3, 6, 8, 10) einen Haken (19) aufweist, der dazu ausgebildet ist, einen Bewährungsstab zu umgreifen, und/oder dass wenigstens eine der Aufnahmevorrichtungen (3, 6, 8, 10) wenigstens zwei Haken (19) aufweist, die dazu ausgebildet und angeordnet sind, denselben Bewährungsstab zu umgreifen

9. Verdrängungskörper (1) nach einem der Ansprüche 1 bis 8, **dadurch gekennzeichnet, dass** wenigstens eine der Aufnahmevorrichtungen (3, 6, 8, 10) einen Klemmspalt (21) aufweist, welcher zwischen zwei zueinander nicht parallelen Klemmkanten oder zwischen zwei Kegeln oder Kegelstümpfen (22) ausgebildet ist, und wobei vorzugsweise wenigstens eine der Aufnahmevorrichtungen (3, 6, 8, 10) wenigstens zwei Klemmspalte (21) aufweist, die derart angeordnet sind, dass ein (und derselbe) Bewährungsstab formschlüssig in beide Klemmspalte (21) einfügbar ist.

10. Verdrängungskörper (1) nach einem der Ansprüche 1 bis 9, **dadurch gekennzeichnet, dass** der Verdrängungskörper (1), insbesondere auf derselben Seite, wenigstens zwei Aufnahmevorrichtungen (17) aufweist, wobei eine der Aufnahmevorrichtungen (17), insbesondere ausschließlich, dazu ausgebildet ist, einen Bewährungsstab aufzunehmen, der entlang einer ersten Richtung ausgerichtet ist, und wobei die andere Aufnahmevorrichtung (17), insbesondere ausschließlich, dazu ausgebildet ist, einen Bewährungsstab aufzunehmen, der in einer zur ersten Richtung senkrechten Richtung ausgerichtet ist und/oder dass der Verdrängungskörper (1), insbesondere auf derselben Seite, wenigstens zwei Aufnahmevorrichtungen (17) aufweist, wobei eine der Aufnahmevorrichtungen (17), insbesondere ausschließlich, dazu ausgebildet ist, einen Bewährungsstab aufzunehmen, der entlang einer Richtung ausgerichtet ist, und wobei die andere Aufnahmevorrichtung (17), insbesondere ausschließlich, dazu ausgebildet ist, einen Bewährungsstab aufzunehmen, der in derselben Richtung ausgerichtet ist.

11. Betonformungseinlage (27) mit mehreren Verdrängungskörpern (1) nach einem der Ansprüche 1 bis 10, die zwischen wenigstens zwei Bewehrungsstäben angeordnet sind, wobei jeder der Bewehrungsstäbe jeweils in einer der Aufnahmevorrichtungen (3, 6, 8, 10, 17) auf Abstand zu der geschlossenen Hülle und/oder zu der Referenzebene (5) der geschlossenen Hülle gehalten ist.

12. Betonformungseinlage (27) nach Anspruch 11, die dazu ausgebildet ist, vor einem Betoniervorgang in einer Schalung angeordnet zu werden, beinhaltend wenigstens einen Verdrängungskörper (1), der zwischen zwei horizontal verlaufenden Bewehrungsstäben angeordnet ist oder anordenbar ist, die unmittelbar von Aufnahmevorrichtungen (3, 6, 8, 10, 17) des Verdrängungskörpers (1) auf Abstand gehalten werden, wobei der Verdrängungskörper (1) mehrere Aufnahmevorrichtungen (3, 6, 8, 10, 17) aufweist, die derart angeordnet und/oder ausgebildet sind, dass unterschiedliche Vertikalabstände der Bewehrungsstäbe realisierbar sind

13. Verfahren zum Herstellen einer Betonformungseinlage (27), insbesondere einer Betonformungseinlage (27) nach einem der Ansprüche 11 oder 12, **dadurch gekennzeichnet, dass** mehrere Verdrängungskörper (1) nach einem der Ansprüche 1 bis 10 zwischen wenigstens zwei Bewehrungsstäben angeordnet werden, wobei diejenigen der Aufnahmevorrichtungen (3, 6, 8, 10, 17) zur Aufnahme der Bewehrungsstäbe ausgewählt werden, die einen für die jeweilige Anwendung gewünschten Abstand der Ebenen (4, 7, 9, 11), insbesondere Horizontalebenen, der Bewehrungsstäbe ermöglichen.

14. Verfahren zum Herstellen eines Betonbauteils, insbesondere einer Betondecke, **dadurch gekennzeichnet, dass** wenigstens eine Betonformungseinlage (27) nach einem der Ansprüche 11 oder 12 und/oder wenigstens eine gemäß dem Verfahren nach Anspruch 13 hergestellte Betonformungseinlage (27) in einer Schalung angeordnet, insbesondere befestigt, wird und dass die Schalung in einem oder in mehreren Schritten mit flüssigem Beton aufgefüllt wird.

15. Betonbauteil, insbesondere Betondecke, beinhaltend wenigstens einen Verdrängungskörper (1) nach einem der Ansprüche 1 bis 10 oder eine Betonformungseinlage (27) nach einem der Ansprüche 11 oder 12.

## Claims

1. Displacement body (1) with a closed casing (2), which is designed to be arranged in a formwork before a concreting process and which
a) has on an upper side of the closed casing at least one first receiving device (3), which is designed to hold a reinforcing rod extending in a first plane (4) at a distance other than zero from the closed casing and/or from an, in particular horizontal, reference plane (5) of the closed casing,
**characterised in that** the displacement body (1)
b) has on the upper side of the closed casing at least one second receiving device (6), which is designed to hold a reinforcing rod extending in a second plane (7), which is parallel to and spaced apart from the first plane (4), at a distance other than zero from the closed casing and/or from the reference plane (5) of the closed casing, and
c) has on an underside of the closed casing at least one third receiving device (8), which is designed to hold a reinforcing rod extending in a third plane (9), which is parallel to and spaced apart from the first and the second plane (4, 7), at a distance other than zero from the closed casing and/or from the reference plane (5) of the closed casing.

2. Displacement body (1) according to claim 1,
**characterised by** at least one fourth receiving device (10) on the underside of the closed casing, which is designed to hold a reinforcing rod extending in a fourth plane (11), which is parallel to and spaced apart from the first and the second and the third plane (7, 9), at a distance other than zero from the closed casing and/or from the reference plane (5) of the closed casing, wherein the displacement body (1) preferably has a plurality of fourth receiving devices (10), each of which is designed to hold in each case its own reinforcing rod extending in the fourth plane (11) at a distance other than zero from the closed casing and/or from an, in particular horizontal, reference plane (5) of the closed casing.

3. Displacement body (1) according to claim 1 or claim 2,
**characterised in that** the displacement body (1) is composed of a first displacement body part (23) and a second displacement body part (24), wherein the first displacement body part (23) and the second displacement body part (24) are preferably realized identically, wherein the first displacement body part (23) and the second displacement body part (24) are preferably in each case formed in a shell-shape and are connectable or connected to each other by carrying out a connecting movement perpendicular to the plane of the shell opening by means of connecting devices (25, 26).

4. Displacement body (1) according to claim 3,
**characterised in that** the first displacement body part (23) has a first connecting device (25) and that the second displacement body part (24) has a second connecting device (26), wherein the first connecting device (25) and the second connecting device (26) interact and connect the first displacement body part (23) and the second displacement body part (24), wherein the first connecting device (25) and the second connecting device (26) are realized identically and/or wherein the first connecting device (25) and the second connecting device (26) each have at least one latching element.

5. Displacement body (1) according to one of claims 3 or 4,
**characterised in that** the first displacement body part (23) has a sealing groove running around at least part of the edge, in which groove a spring of the second displacement body part (24) engages, and/or that the second displacement body part (24) has a sealing groove running around at least part of the edge, in which groove a spring of the first displacement body part (23) engages.

6. Displacement body (1) according to one of claims 1 to 5,
**characterised in that** the displacement body (1) comprises a plurality of first receiving devices (3), each of which is configured to hold respectively one reinforcing rod of its own, which extends in the first plane (4), at a distance other than zero from the closed casing and/or from an, in particular horizontal, reference plane (5) of the closed casing, wherein the displacement body (1) comprises a plurality of second receiving devices (6), each of which is configured to hold respectively one reinforcing rod of its own, which extends in the second plane (7), at a distance other than zero from the closed casing and/or from an, in particular horizontal, reference plane (5) of the closed casing, and wherein the displacement body (1) comprises a plurality of third receiving devices (8), each of which is configured to hold respectively one reinforcing rod of its own, which extends in the third plane (9), at a distance other than zero from the closed casing and/or from an, in particular horizontal, reference plane (5) of the closed casing.

7. Displacement body (1) according to one of claims 2 to 6,
**characterised in that** the displacement body (1)
a) has on its upper side three first receiving devices (3), which are designed to hold respectively one upper reinforcing rod extending in the first plane (4) at a distance other than zero from the closed casing and/or from an, in particular horizontal, reference plane (5) of the closed casing, wherein two of the first receiving devices (3) are designed to hold respectively one upper reinforcing rod that is oriented in a direction B-B, and wherein another one of the first receiving devices (3) is designed to hold an upper reinforcing rod that is oriented in a direction A-A perpendicular to the direction B-B, and
b) has on its upper side three second receiving devices (6), which are designed to hold respectively one upper reinforcing rod extending in the second plane (7) at a distance other than zero from the closed casing and/or from an, in particular horizontal, reference plane (5) of the closed casing, wherein two of the second receiving devices (6) are designed to hold respectively one upper reinforcing rod that is oriented in the direction A-A, and wherein another one of the second receiving devices (6) is designed to hold an upper reinforcing rod that is oriented in the direction B-B, and
c) has on its underside three third receiving devices (8), which are designed to hold respectively one lower reinforcing rod extending in the third plane (9) at a distance other than zero from the closed casing and/or from an, in particular horizontal, reference plane (5) of the closed casing, wherein two of the third receiving devices (8) are designed to hold respectively one lower reinforcing rod that is oriented in the direction B-B, and wherein another one of the third receiving devices (8) is designed to hold a lower reinforcing rod that is oriented in the direction A-A, and
d) has on its underside three fourth receiving devices (10), which are designed to hold respectively one lower reinforcing rod extending in the fourth plane (11) at a distance other than zero from the closed casing and/or from an, in particular horizontal, reference plane (5) of the closed casing, wherein two of the fourth receiving devices (10) are designed to hold respectively one lower reinforcing rod that is oriented in the direction A-A, and wherein another one of the fourth receiving devices (10) is designed to hold a lower reinforcing rod that is oriented in the direction B-B.

8. Displacement body (1) according to one of claims 1 to 7,
**characterised in that** at least one of the receiving devices (3, 6, 8, 10) has a groove (18) into which a reinforcing rod can be inserted in a form-fitting manner, that at least one of the receiving devices (3, 6, 8, 10) has at least two grooves (18), which are arranged in such a way that one (and the same) reinforcing rod can be inserted into both grooves (18) in a form-fitting manner, that at least one of the receiving devices (3, 6, 8, 10) has a hook (19), which is designed to engage around a reinforcing rod, and/or that at least one of the receiving devices (3, 6, 8, 10) has at least two hooks (19), which are designed and arranged to engage around the same reinforcing rod.

9. Displacement body (1) according to one of claims 1 to 8,
**characterised in that** at least one of the receiving devices (3, 6, 8, 10) has a clamping gap (21), which is formed between two clamping edges that are not parallel to one another or between two cones or truncated cones (22), and wherein preferably at least one of the receiving devices (3, 6, 8, 10) has at least two clamping gaps (21), which are arranged in such a way that one (and the same) reinforcing rod can be inserted into both clamping gaps (21) in a form-fitting manner.

10. Displacement body (1) according to one of claims 1 to 9,
**characterised in that** the displacement body (1) has, in particular on the same side, at least two receiving devices (17), wherein one of the receiving devices (17), in particular exclusively, is designed to receive a reinforcing rod which is oriented along a first direction, and wherein the other receiving device (17), in particular exclusively, is designed to receive a reinforcing rod which is oriented in a direction perpendicular to the first direction,
and/or that the displacement body (1) has, in particular on the same side, at least two receiving devices (17), wherein one of the receiving devices (17), in particular exclusively, is designed to receive a reinforcing rod which is oriented along one direction, and wherein the other receiving device (17), in particular exclusively, is designed to receive a reinforcing rod which is oriented in the same direction.

11. Concrete shaping insert (27) with a plurality of displacement bodies (1) according to one of claims 1 to 10, which are arranged between at least two reinforcing rods, each of the reinforcing rods being held in each case in one of the receiving devices (3, 6, 8, 10, 17) at a distance from the closed casing and/or from the reference plane (5) of the closed casing.

12. Concrete shaping insert (27), in particular according to claim 11, which is designed to be arranged in a formwork before a concreting process, comprising at least one displacement body (1) which is arranged or can be arranged between two horizontally-extending reinforcing rods, which are held at a distance directly by receiving devices (3, 6, 8, 10, 17) of the displacement body (1), wherein the displacement body (1) has a plurality of receiving devices (3, 6, 8, 10, 17) which are arranged and/or formed in such a way that different vertical distances of the reinforcing rods can be realized.

13. Method for producing a concrete shaping insert (27), in particular a concrete shaping insert (27) according to one of claims 11 or 12, **characterised in that** a plurality of displacement bodies (1) according to one of claims 1 to 10 are arranged between at least two reinforcing rods, wherein those of the receiving devices (3, 6, 8, 10, 17) which allow a distance for the respective application, between the planes (4, 7, 9, 11), in particular horizontal planes, of the reinforcing rods are selected for receiving the reinforcing rods.

14. Method for producing a concrete component, in particular a concrete ceiling,
**characterised in that** at least one concrete shaping insert (27) according to one of claims 11 or 12 and/or at least one concrete shaping insert (27) produced as per the method according to claim 13 is arranged, in particular fastened, in a formwork,
and that the formwork is filled with liquid concrete in one or in several steps.

15. Concrete component, in particular concrete ceiling, comprising at least one displacement body (1) according to one of claims 1 to 10 or a concrete shaping insert (27) according to one of claims 11 or 12.

## Revendications

1. Corps de déplacement (1) avec une enveloppe fermée (2),
conçu pour être disposé dans un coffrage avant un procès de bétonnage, qui
a) comprend au moins un premier dispositif de logement (3) sur un côté supérieur de l'enveloppe fermée, qui est conçu pour maintenir une barre d'armature, s'étendant dans un premier plan (4), à une distance différente de zéro de l'enveloppe fermée et/ou d'un plan de référence (5), en particulier horizontal, de l'enveloppe fermée,
**caractérisé en ce que** le corps de déplacement (1)
b) comprend au moins un deuxième dispositif de logement (6) sur le côté supérieur de l'enveloppe fermée, qui est conçu pour maintenir une barre d'armature, s'étendant dans un deuxième plan (7) parallèle au et espacé du premier plan (4), à une distance différente de zéro de l'enveloppe fermée et/ou du plan de référence (5) de l'enveloppe fermée, et
c) comprend au moins un troisième dispositif de logement (8) sur un côté inférieur de l'enveloppe fermée, qui est conçu pour maintenir une barre d'armature, s'étendant dans un troisième plan (9) parallèle au premier et au deuxième plan (4, 7) et espacé du premier et du deuxième plan (4, 7), à une distance différente de zéro de l'enveloppe fermée et/ou du plan de référence (5) de l'enveloppe fermée.

2. Corps de déplacement (1) selon la revendication 1,
**caractérisé par** au moins un quatrième dispositif de logement (10) sur le côté inférieur de l'enveloppe fermée, qui est conçu pour maintenir une barre d'armature, s'étendant dans un quatrième plan (11) parallèle au premier et au deuxième et au troisième plan (7, 9) et espacé du premier et du deuxième et du troisième plan (7, 9), à une distance différente de zéro de l'enveloppe fermée et/ou du plan de référence (5) de l'enveloppe fermée,
le corps de déplacement (1) comprenant de préférence plusieurs quatrièmes dispositifs de logement (10), dont chacun est conçu pour maintenir respectivement une barre d'armature propre, s'étendant dans le quatrième plan (11), à une distance différente de zéro de l'enveloppe fermée et/ou d'un plan de référence (5), en particulier horizontal, de l'enveloppe fermée.

3. Corps de déplacement (1) selon l'une des revendications 1 ou 2, **caractérisé en ce que** le corps de déplacement (1) est composé d'une première partie de corps de déplacement (23) et d'une deuxième partie de corps de déplacement (24), où la première partie de corps de déplacement (23) et la deuxième partie de corps de déplacement (24) sont de préférence réalisées de manière identique,
où la première partie de corps de déplacement (23) et la deuxième partie de corps de déplacement (24) sont de préférence réalisées respectivement en forme de coque et pouvant être reliées et sont reliées l'une à l'autre en exécutant, au moyen de dispositifs de liaison (25, 26), un mouvement de liaison perpendiculairement au plan de l'ouverture de coque.

4. Corps de déplacement (1) selon la revendication 3,
**caractérisé en ce que** la première partie de corps de déplacement (23) comprend un premier dispositif de liaison (25) et que la deuxième partie de corps de déplacement (24) comprend un deuxième dispositif de liaison (26), le premier dispositif de liaison (25) et le deuxième dispositif de liaison (26) coopérant et reliant la première partie de corps de déplacement (23) et la deuxième partie de corps de déplacement (24), où le premier dispositif de liaison (25) et le deuxième dispositif de liaison (26) sont réalisés de manière identique et/ou
où le premier dispositif de liaison (25) et le deuxième dispositif de liaison (26) comprennent respectivement au moins un élément d'encliquetage.

5. Corps de déplacement (1) selon l'une des revendications 3 ou 4, **caractérisé en ce que** la première partie de corps de déplacement (23) comprend une rainure d'étanchéité au moins partiellement circonférentielle sur le bord, dans laquelle engrène un ressort de la deuxième partie de corps de déplacement (24) et/ou que la deuxième partie de corps de déplacement (24) comprend une rainure d'étanchéité au moins partiellement circonférentielle sur le bord, dans laquelle engrène un ressort de la première partie de corps de déplacement (23).

6. Corps de déplacement (1) selon l'une des revendications 1 à 5, **caractérisé en ce que** le corps de déplacement (1) comprend plusieurs premiers dispositifs de logement (3), dont chacun est conçu pour maintenir respectivement une barre d'armature propre, s'étendant dans le premier plan (4), à une distance différente de zéro de l'enveloppe fermée et/ou d'un plan de référence (5), en particulier horizontal, de l'enveloppe fermée,
où le corps de déplacement (1) comprend plusieurs deuxièmes dispositifs de logement (6), dont chacun est conçu pour maintenir respectivement une barre d'armature propre, s'étendant dans le deuxième plan (7), à une distance différente de zéro de l'enveloppe fermée et/ou d'un plan de référence (5), en particulier horizontal, de l'enveloppe fermée,
et où le corps de déplacement (1) comprend plusieurs troisièmes dispositifs de logement (8), dont chacun est conçu pour maintenir respectivement une barre d'armature propre, s'étendant dans le troisième plan (9), à une distance différente de zéro de l'enveloppe fermée et/ou d'un plan de référence (5), en particulier horizontal, de l'enveloppe fermée.

7. Corps de déplacement (1) selon l'une des revendications 2 à 6, **caractérisé en ce que** le corps de déplacement (1)
a) comprend sur son côté supérieur trois premiers dispositifs de logement (3) qui sont conçus pour maintenir respectivement une barre d'armature supérieure, s'étendant dans le premier plan (4), à une distance différente de zéro de l'enveloppe fermée et/ou d'un plan de référence (5), en particulier horizontal, de l'enveloppe fermée, deux des premiers dispositifs de logement (3) étant conçus pour maintenir respectivement une barre d'armature supérieure orientée dans une direction B-B, et un autre des premiers dispositifs de logement (3) étant conçu pour maintenir une barre d'armature supérieure orientée dans une direction A-A qui est perpendiculaire à la direction B-B, et
b) comprend sur son côté supérieur trois deuxièmes dispositifs de logement (6) qui sont conçus pour maintenir respectivement une barre d'armature supérieure, s'étendant dans le deuxième plan (7), à une distance différente de zéro de l'enveloppe fermée et/ou d'un plan de référence (5), en particulier horizontal, de l'enveloppe fermée, deux des deuxièmes dispositifs de logement (6) étant conçus pour maintenir respectivement une barre d'armature supérieure orientée dans la direction A-A, et un autre des deuxièmes dispositifs de logement (6) étant conçu pour maintenir une barre d'armature supérieure orientée dans la direction B-B, et
c) comprend sur son côté inférieur trois troisièmes dispositifs de logement (8) qui sont conçus pour maintenir respectivement une barre d'armature inférieure, s'étendant dans le troisième plan (9), à une distance différente de zéro de l'enveloppe fermée et/ou d'un plan de référence (5), en particulier horizontal, de l'enveloppe fermée, deux des troisièmes dispositifs de logement (8) étant conçus pour maintenir respectivement une barre d'armature inférieure orientée dans la direction B-B, et un autre des troisièmes dispositifs de logement (8) étant conçu pour maintenir une barre d'armature inférieure orientée dans la direction A-A, et
d) comprend sur son côté inférieur trois quatrièmes dispositifs de logement (10) qui sont conçus pour maintenir respectivement une barre d'armature inférieure, s'étendant dans le quatrième plan (11), à une distance différente de zéro de l'enveloppe fermée et/ou d'un plan de référence (5), en particulier horizontal, de l'enveloppe fermée, deux des quatrièmes dispositifs de logement (10) étant conçus pour maintenir respectivement une barre d'armature inférieure orientée dans la direction A-A, et un autre des quatrièmes dispositifs de logement (10) étant conçu pour maintenir une barre d'armature inférieure orientée dans la direction B-B.

8. Corps de déplacement (1) selon l'une des revendications 1 à 7, **caractérisé en ce qu'**au moins l'un des dispositifs de logement (3, 6, 8, 10) a une rainure (18) dans laquelle une barre d'armature peut être insérée par engagement positif,
qu'au moins l'un des dispositifs de logement (3, 6, 8, 10) comprend au moins deux rainures (18) disposées de telle sorte qu'une (et la même) barre d'armature peut être insérée par engagement positif dans les deux rainures (18),
qu'au moins l'un des dispositifs de logement (3, 6, 8, 10) comprend un crochet (19) conçu pour entourer une barre d'armature, et/ou qu'au moins l'un des dispositifs de logement (3, 6, 8, 10) comprend au moins deux crochets (19) conçus et disposés pour entourer la même barre d'armature.

9. Corps de déplacement (1) selon l'une des revendications 1 à 8, **caractérisé en ce qu'**au moins l'un des dispositifs de logement (3, 6, 8, 10) comprend une fente de serrage (21) formée entre deux bords de serrage non parallèles l'un à l'autre ou entre deux cônes ou troncs de cône (22),
où de préférence au moins l'un des dispositifs de logement (3, 6, 8, 10) comprend au moins deux fentes de serrage (21) disposées de telle sorte qu'une (et la même) barre d'armature peut être insérée par engagement positif dans les deux fentes de serrage (21).

10. Corps de déplacement (1) selon l'une des revendications 1 à 9, **caractérisé en ce que** le corps de déplacement (1) comprend, en particulier sur le même côté, au moins deux dispositifs de logement (17), l'un des dispositifs de logement (17) étant conçu, en particulier exclusivement, pour loger une barre d'armature qui est orientée le long d'une première direction, et l'autre dispositif de logement (17) étant conçu, en particulier exclusivement, pour loger une barre d'armature orientée dans une direction perpendiculaire à la première direction, et/ou que le corps de déplacement (1) comprend, en particulier sur le même côté, au moins deux dispositifs de logement (17), l'un des dispositifs de logement (17) étant conçu, en particulier exclusivement, pour recevoir une barre d'armature qui est orientée le long d'une direction, et l'autre dispositif de logement (17) étant conçu, en particulier exclusivement, pour recevoir une barre d'armature orientée dans la même direction.

11. Insert de moulage de béton (27) avec plusieurs corps de déplacement (1) selon l'une des revendications 1 à 10 qui sont disposés entre au moins deux barres d'armature,
chacune des barres d'armature étant maintenue respectivement dans l'un des dispositifs de logement (3, 6, 8, 10, 17) à distance de l'enveloppe fermée et/ou du plan de référence (5) de l'enveloppe fermée.

12. Insert de moulage de béton (27), en particulier selon la revendication 11, conçu pour être disposé dans un coffrage avant un procès de bétonnage et comprenant au moins un corps de déplacement (1) qui est disposé ou peut être disposé entre deux barres d'armature s'étendant horizontalement et maintenues à distance directement par des dispositifs de logement (3, 6, 8, 10, 17) du corps de déplacement (1), où le corps de déplacement (1) comprend plusieurs dispositifs de logement (3, 6, 8, 10, 17) disposés et/ou conçus de telle sorte que différentes distances verticales des barres d'armature peuvent être réalisées.

13. Procédé de fabrication d'un insert de moulage de béton (27), en particulier d'un insert de moulage de béton (27) selon l'une des revendications 11 ou 12,
**caractérisé en ce que** plusieurs corps de déplacement (1) selon l'une des revendications 1 à 10 sont disposés entre au moins deux barres d'armature, où ceux des dispositifs de logement (3, 6, 8, 10, 17) sont sélectionnés pour recevoir les barres d'armature qui permettent une distance, souhaitée pour l'application respective, des plans (4, 7, 9, 11), en particulier des plans horizontaux, des barres d'armature.

14. Procédé de fabrication d'un composant en béton, en particulier d'un plafond en béton,
**caractérisé en ce qu'**au moins un insert de moulage de béton (27) selon l'une des revendications 11 ou 12 et/ou au moins un insert de moulage de béton (27) fabriqué suivant le procédé selon la revendication 13 est disposé, en particulier fixé, dans un coffrage, et que le coffrage est rempli de béton liquide en une ou plusieurs étape/s.

15. Composant en béton, en particulier plafond en béton,
comprenant au moins un corps de déplacement (1) selon l'une des revendications 1 à 10 ou un insert de moulage de béton (27) selon l'une des revendications 11 ou 12.
